# EUROPÄISCHE PATENTANMELDUNG

(11) **EP 4 764 126 A1**
(43) Veröffentlichungstag der Anmeldung: **24.06.2026**
(21) Anmeldenummer: 24222218.0
(22) Anmeldetag: 20.12.2024
(51) Int. Cl.: E05B 47/00, E05B 47/06

(54) **VERFAHREN ZUM BETRIEB EINER SCHLIESSVORRICHTUNG UND SCHLIESSVORRICHTUNG FÜR DIE VERRIEGELUNG EINER TÜR**

(71) Anmelder: Burg-Wächter GmbH & Co. KG, 58540 Meinerzhagen (DE)
(72) Erfinder: Lüling, Harald, 58540 Meinerzhagen (DE)
(74) Vertreter: Brinkmann & Partner

(57) **Zusammenfassung**

Die Erfindung betrifft ein Verfahren zum Betrieb einer Schließvorrichtung für die Verriegelung einer Tür, einer Klappe, eines Fensters oder eines Tores, wobei die Schließvorrichtung ein Schloss (103) und eine mittelbar oder unmittelbar mit dem Schloss (103) verbundene Betätigungsvorrichtung (101) mit einem elektrischen Aktuator (6) aufweist, mit der das Schloss (103) zwischen einer Schließstellung und einer Öffnungsstellung verstellbar ist, wobei Daten über einen Betriebszustand der Betätigungsvorrichtung (101), wie beispielsweise Energieaufnahme, Drehmomentabgabe, Drehwiderstand, Energievorrat, Position der Betätigungsvorrichtung (101) und/oder des Aktuators (6) zwischen der Schließstellung und der Öffnungsstellung, insbesondere Abstand zu einer Endposition des Aktuators (6) bzw. zur Schließstellung oder Öffnungsstellung des Schlosses (103), und/oder externe Parameter, wie Temperatur, Uhrzeit, Jahreszeit oder dergleichen über eine Erfassungseinrichtung (107), insbesondere zumindest einem Sensor (106, 109, 110, 111, 115) erfasst, aggregiert, aufbereitet und/oder über eine Auswerteeinrichtung (108) analysiert werden, um aus diesen Daten und/oder externen Parametern (112) für den zukünftigen Betrieb der Schließvorrichtung, insbesondere der Betätigungsvorrichtung (101) vorgesehene Betriebsparameter zu generieren und diese Betriebsparameter bei Bedarf und/oder in zeitlichen Intervallen regelmäßig an den Betriebszustand oder einen zu erwartenden Betriebszustand der Schließvorrichtung anzupassen.

## Beschreibung

Die Erfindung betrifft ein Verfahren zum Betrieb einer Schließvorrichtung für die Verriegelung einer Tür, einer Klappe, eines Fensters oder eines Tores in einer Schließstellung, wobei die Schließvorrichtung ein Schloss und eine mittelbar oder unmittelbar mit dem Schloss verbundene Betätigungsvorrichtung mit einem elektrischen Aktuator aufweist, mit dem eine translatorisch oder rotatorisch bewegbare Steuereinrichtung, beispielsweise für das Schloss, insbesondere zur Bewegung einer Falle und/oder eines Riegels zwischen einer Öffnungsstellung und einer oder mehreren Schließstellung bzw. Schließstellungen verstellbar ist.

Gattungsgemäße Schließvorrichtungen sind in vielfältiger Ausführung aus dem Stand der Technik bekannt. Gleiches gilt hinsichtlich gattungsgemäßer Verfahren zum Betrieb einer solchen Schließvorrichtung.

So offenbart beispielsweise die DE 162 466 B4 eine Schließvorrichtung in Form eines elektronischen Schlosses. Hierbei handelt es sich insbesondere um ein Türschloss, beispielsweise für Gebäude- und/oder Sicherheitsschranktüren mit einer Eingabeeinheit und einem Schließwerk, das elektrisch mit der Eingabeeinheit verbunden ist, wobei über die Eingabeeinheit das Schließwerk sperrbar und/oder entsperrbar ist. Es ist ferner eine Einrichtung zur Betätigung einer mit dem Schließwerk verbundenen Schließeinrichtung, beispielsweise einer Schließnase oder dergleichen vorgesehen, wobei die Eingabeeinheit mit einer Einrichtung zur Darstellung von Daten verbunden ist und die Eingabeeinheit integraler Bestandteil der Einrichtung zur Darstellung von Daten ist.

Eine weitere Schließvorrichtung ist aus der DE 196 03 200 A1 in Form eines elektronischen Türschlosses bekannt. Dieses vorbekannte elektronische Türschloss weist einen Innenbeschlag mit einem Drehknauf, einen Außenbeschlag mit einem Tastenfeld für die Eingabe einer Ziffernfolge sowie mit einem Drehknauf und eine innenliegende, mit dem Tastenfeld elektrisch verbundene Elektronik auf, in der ein Zahlencode gespeichert ist. Über die Elektronik ist der Drehknauf im Türaußenbereich bei Übereinstimmung des Zahlencodes mit der Ziffernfolge entsperrt. In der Tür ist als Schließwerk ein Adapter vorgesehen, der mit den Drehknäufen am Türinnen- und Türaußenbeschlag mechanisch verbunden ist.

Weiterhin ist aus der DE 10 2014 104 092 B4 ein Verfahren zur Steuerung einer Schließeinrichtung sowie eine Schließeinrichtung bekannt. Bei dieser Schließeinrichtung ist ein Gehäuse und eine darin angeordnete, drehbare Welle vorgesehen, wobei die Welle endseitig mit einer ersten Handhabe verbunden ist und eine Aktuatoranordnung mit einer Kupplung aufweist, die entweder zwei Wellenabschnitte miteinander oder die Welle mit einer Handhabe nach Eingabe eines Berechtigungssignals kuppelt, wobei in der ersten Handhabe ein erster Steuerabschnitt einer Steuerschaltung zum Empfangen und Überprüfen einer Authentizität des Berechtigungssignals angeordnet ist und wobei ein zweiter Steuerabschnitt der Steuerschaltung vorgesehen ist. Das Berechtigungssignal wird im ersten Steuerabschnitt empfangen. Ein Teilbereich des Berechtigungssignals wird im ersten Steuerabschnitt auf Authentizität überprüft. Das teilweise geprüfte Berechtigungssignal wird an den zweiten Steuerabschnitt übermittelt. Schließlich wird das teilweise überprüfte Berechtigungssignal im zweiten Steuerabschnitt hinsichtlich eines noch nicht geprüften Teilbereichs auf Authentizität geprüft und bei berechtigender Authentizität die Aktuatoranordnung angesteuert.

Schließlich können gattungsgemäße Schließvorrichtungen auch als sogenannte Schlüsselbetätigungsvorrichtungen ausgebildet sein. Eine solche Schlüsselbetätigungsvorrichtung ist beispielswiese in der DE 10 2004 021 704 B3 beschrieben. Wesentlich ist bei dieser Schlüsselbetätigungsvorrichtung die Ausgestaltung einer Kupplungseinrichtung, mit Hilfe derer ein Aktuator, mit dem das Getriebe der Schlüsselbetätigungsvorrichtung betrieben wird, ein- und ausgekoppelt werden kann. Der Aktuator ist nur dann an das Getriebe gekoppelt, wenn der Schlüssel elektromotorisch gedreht werden soll. Ansonsten ist der Aktuator ausgekoppelt, was die manuelle Betätigung erleichtert.

Eine vergleichbare Schlüsselbetätigungsvorrichtung ist aus der EP 3 000 953 B1 bekannt. Bei dieser Schlüsselbetätigungsvorrichtung ist insbesondere vorgesehen, dass das Getriebe über die Zwischenanordnung einer Puffereinrichtung am Gehäuse der Schlüsselbetätigungsvorrichtung angeordnet ist. Die Puffereinrichtung soll der Geräusch- und Schwingungsübertragung entgegenwirken und dient also der Geräuschbeziehungsweise Schwingungsdämpfung.

Der voranstehend dargestellte Stand der Technik zeigt eine Vielzahl unterschiedlicher Schließvorrichtungen für die Verriegelung oder Entriegelung einer Tür, wobei ein Schloss und eine mittelbar oder unmittelbar mit dem Schloss verbundene Betätigungsvorrichtung vorgesehen ist. Die Betätigungsvorrichtung weist einen Aktuator auf, wobei das Schloss mit dem Aktuator zwischen einer Schließstellung und einer Öffnungsstellung verstellbar ist.

Entsprechende Schließvorrichtungen haben sich zwischenzeitlich am Markt etabliert und werden zunehmend für das Verschließen von Türen auch im Bereich von Sicherungsschränken verwendet. Gleiches gilt hinsichtlich der Verfahren zum Betrieb einer solchen Schließvorrichtung. Es ergeben sich jedoch aus dem Betrieb dieser Schließvorrichtungen diverse Ansprüche an die Handhabbarkeit und insbesondere die Betriebssicherheit. Nutzer entsprechender Schließvorrichtungen haben ein hohes Sicherheitsbedürfnis dahingehend, dass mit diesen Schließvorrichtungen ein Öffnen des Schlosses durch Unberechtigte sicher ausgeschlossen wird. Des Weiteren stellen die Nutzer dieser Schließvorrichtungen hohe Ansprüche an die Betriebssicherheit, insbesondere im Hinblick auf die Energieversorgung, die für den Aktuator erforderlich ist. Es muss hierbei vermieden werden, dass der Nutzer aufgrund unzureichender elektrischer Energie an einer berechtigten Öffnung des Schlosses gehindert wird, indem beispielsweise rechtzeitig angezeigt wird, dass ein Wechsel der Energiequelle, insbesondere der Batterie oder ein Aufladen von installierten Akkumulatoren erforderlich ist. Hierbei ist auch darauf zu achten, dass sowohl der Batteriewechsel als auch das Aufladen von Akkumulatoren nicht in zu kurzen Zeitintervallen erforderlich wird. Hierdurch werden beispielsweise die Betriebskosten solcher Schließvorrichtungen erhöht, so dass dies als Nachteil gegenüber üblichen, rein mechanischen Schließeinrichtungen gesehen werden könnte.

Insbesondere Zeitintervalle bis zu einem erforderlichen Batteriewechsel oder einer erforderlichen Ladevorgang von Akkumulatoren sind von verschiedenen Faktoren der Komponenten der Schließvorrichtung abhängig.

Beispielsweise können erhöhte Reibungswiderstände in den mechanischen Bauteilen der Schließvorrichtung zu einem erhöhten Energiebedarf führen. Solche erhöhten Reibwiderstände können durch klimatische Bedingungen, wie hohe Temperaturen und damit verbundene Ausdehnungen von Bauteilen oder hohe Feuchtigkeit und damit verbundene Korrosionsanfälligkeiten der Bauteile verursacht sein. Hierdurch können Auswirkungen hinsichtlich eines Drehwiderstands innerhalb der Schließvorrichtung verursacht werden, wobei dann bei höheren Drehwiderständen auch höhere Drehmomente vom Aktuator gefordert werden, wozu ein Bedarf an eine höhere elektrische Energie für den Aktuator verursacht wird.

Eine weitere Problematik der vorbekannten Schließvorrichtungen liegt darin, dass insbesondere bei Schlüsselbetätigungsvorrichtungen mit in einen Schließzylinder eingestecktem Schlüssel die Drehung des Schlüssels und der Schließzylinderwelle mit dem Aktuator gedreht wird. Hierzu sind hohe elektrische Energien erforderlich. Ein weiterer Nachteil kann darin bestehen, dass von außen nicht erkennbar ist, in welcher Stellung der Schlüssel relativ zu einem möglichen Endanschlag einer Falle oder eines Riegels des verbauten Schlosses steht. Läuft der Aktuator gegen diesen Endanschlag auf, so ist es erforderlich, dass der Aktuator abschaltet, um nicht unnötig elektrische Energie zu verbrauchen. Es besteht auch die Gefahr, dass bei einem regelmäßigen harten Anschlag der in den Schließzylinder eingesteckte Schlüssel ermüdet und bricht.

Ausgehend von diesem Stand der Technik liegt der Erfindung die **AUFGABE** zugrunde, ein gattungsgemäßes Verfahren beziehungsweise eine gattungsgemäße Schließvorrichtung zu schaffen, dass bzw. die in ihrem Betriebsablauf hinsichtlich des Energiebedarfs optimiert ist. Insbesondere sollen die Nachteile des Standes der Technik, wie sie voranstehend beschrieben sind, vermieden werden.

Zur **LÖSUNG** dieser Aufgabenstellung ist hinsichtlich eines Verfahrens zum Betrieb einer Schließeinrichtung vorgesehen, dass Daten über einen Betriebszustand der Betätigungsvorrichtung, wie beispielsweise Energieaufnahme, Drehmomentabgabe, Drehwiderstand, Energievorrat, Position der Betätigungsvorrichtung und/oder des Aktuators zwischen der Schließstellung und der Öffnungsstellung, insbesondere Abstand zu einer Endposition des Aktuators beziehungsweise zur Schließstellung oder Öffnungsstellung des Schlosses und/oder externe Parameter wie Temperatur, Uhrzeit, Jahreszeit oder dergleichen über eine Erfassungseinrichtung, insbesondere zumindest einem Sensor erfasst, aggregiert, aufbereitet und/oder über eine Auswerteeinrichtung analysiert werden, um aus diesen Daten und/oder den externen Parametern für den zukünftigen Betrieb der Schließvorrichtung, insbesondere der Betätigungsvorrichtung vorgesehene Betriebsparameter zu generieren und diese Betriebsparameter bei Bedarf und/oder in zeitlichen Intervallen regelmäßig an den Betriebszustand oder einen zu erwartenden Betriebszustand der Schließvorrichtung anzupassen.

Bei dem erfindungsgemäßen Verfahren ist somit vorgesehen, dass zumindest über einen Sensor Daten über einen Betriebszustand der Betätigungsvorrichtung erfasst, aggregiert und/oder aufbereitet werden. Über eine Auswerteeinrichtung werden die erfassten Daten analysiert, um aus diesen Daten Betriebsparameter zu generieren, die den zukünftigen Betrieb der Schließvorrichtung beeinflussen, wobei externe Parameter, wie Temperatur, Uhrzeit, Jahreszeit oder dergleichen über eine Erfassungseinrichtung ebenfalls erfasst werden können, um für den zukünftigen Betrieb der Schließvorrichtung bei den Betriebsparametern genutzt zu werden. Hierbei ist vorgesehen, dass diese Betriebsparameter bei Bedarf und/oder in zeitlichen Intervallen regelmäßig an den Betriebszustand oder einen zu erwartenden Betriebszustand der Schließvorrichtung angepasst werden.

Durch das erfindungsgemäße Verfahren können beispielsweise externe Parameter, wie die Außentemperatur und eine möglicherweise damit einhergehende Materialausdehnung in den einzelnen Komponenten der Schließvorrichtung beim Betrieb der Schließvorrichtung berücksichtigt werden, beispielsweise dadurch, dass bei höheren Temperaturen höhere elektrische Energie für ein höheres Drehmoment des Aktuators bereitgestellt wird. Gleiches gilt auch für einen Temperaturverlauf über ein Zeitintervall, so dass beispielsweise in den Morgenstunden mit geringeren Temperaturen auch geringere elektrische Energie und damit ein geringeres Drehmoment des Aktuators bereitgestellt wird, welches aber ausreicht, um über den Aktuator eine Betriebssicherheit hinsichtlich der Verstellung des Schlosses zwischen einer Schließstellung und einer Öffnungsstellung zu gewährleisten. Gleiches gilt im Übrigen auch hinsichtlich festgestellter Reibungswerte, die wiederum als erfasster Wert genutzt werden können, um das Drehmoment des Aktuators zu erhöhen oder abzusenken, insoweit das Drehmoment ausreicht, um einen sicheren Betrieb des Aktuators zu gewährleisten. Hierzu können auch Daten wie Energieaufnahme, Drehmomentabgabe, Drehwiderstand, Energievorrat, Position der Betätigungsvorrichtung und/oder des Aktuators zwischen der Schließstellung und der Öffnungsstellung, insbesondere Abstand zu einer Endposition des Aktuators beziehungsweise zur Schließstellung oder Öffnungsstellung des Schlosses herangezogen werden, um eine bedarfsgerechte Energiebereitstellung zu erzielen. Diese Maßnahmen dienen zum einen dazu, den Energiebedarf des Aktuators an diese Daten und/oder Parameter anzupassen, um den Energievorrat über einen längeren Zeitraum nutzen zu können, so dass ein Nutzen von Batterien verlängert werden beziehungsweise ein Ladevorgang von Akkumulatoren zu einem späteren Zeitpunkt erfolgen kann.

Um die Daten und/oder Parameter nutzen zu können ist eine Erfassungseinrichtung, insbesondere zumindest ein Sensor vorgesehen, der die Daten erfasst, aggregiert, aufbereitet und/oder über die Auswerteeinrichtung analysiert, um hieraus Betriebsparameter zu generieren. Die Daten und/oder externen Parameter werden hierzu in bestimmten Zeitintervallen erfasst und es kann hierzu auch eine Interpolation vorgesehen sein, um Intervalle von Veränderungen festzustellen, so dass mehr oder weniger Vorgänge von Datenerfassungen und/oder Parametererfassungen erforderlich sind, was wiederum der Schonung der elektrischen Energie in der Schließvorrichtung dienen kann.

Hierzu kann die Schließvorrichtung eine dezentrale Datenverarbeitung am Rande eines Netzwerks nutzen. Ziel ist es hierbei, dass Datenströme ressourcenschonend zumindest teilweise an Ort und Stelle, zum Bespiel direkt an der Schließvorrichtung verarbeitet werden. Ergänzend kann hierzu künstliche Intelligenz (KI) genutzt werden, indem aus den erfassten Daten und/oder Parametern bevorzugte Betriebszustände abgeleitet werden, die dann den Betriebszustand anpassen oder einen zu erwartenden Betriebszustand der Schließvorrichtung vorbereiten und anpassen.

Selbstverständlich besteht durch die Erfassung der voranstehend genannten Daten und/oder Parametern auch die Möglichkeit die Schließvorrichtung unabhängig vom Betriebszustand zu beeinflussen. Beispielsweise kann durch die Erfassung der Daten und/oder Parametern auch ein übliches Bild der Benutzung hinsichtlich der Zeit, der Häufigkeit oder anderer Eigenschaften der Schließvorrichtung eingestellt werden. Beispielsweise kann somit festgestellt werden, dass die Schließvorrichtung über ein bestimmtes Zeitintervall, beispielsweise eine Woche, regelmäßig zu bestimmten Zeiten vermehrt zwischen dem Öffnungs- und dem Schließzustand geschaltet wird. Als einfaches Beispiel kann eine Eingangstür angesehen werden, die regelmäßig nicht mehr nach 22.00 Uhr betätigt wird. Dennoch lässt sich die Schließvorrichtung natürlich auch außerhalb der üblichen Betätigungszeit in an sich vorgesehener und bestimmungsgemäßer Art betätigen. Gleiches gilt hinsichtlich von Schließvorrichtungen in Bürogebäuden, die regelmäßig nicht an Wochenenden betreten werden.

Das erfindungsgemäße Verfahren ermöglicht demnach eine sehr genaue Anpassung der Schließvorrichtung an bestimmte Betriebszustände, die oftmals auch hinsichtlich externer Parameter, wie Temperatur, Feuchtigkeit oder dergleichen in ihrem Ablauf und Energiebedarf beeinflusst sind.

Die translatorisch oder rotatorisch bewegbare Betätigungseinrichtung, mit der beispielsweise das Schloss und hier ein Riegel und/oder eine Falle zwischen einer Öffnungsstellung und einer Schließstellung verstellbar ist bzw. sind kann zum Beispiel ein in einen Schließzylinder eingesteckter Schlüssel sein. Der Aktuator ist mit dem Schlüssel verbunden sein und dreht den Schlüssel in dem Schließzylinder, so dass eine Schließnase des Schließzylinders auf eine Schließmechanik im Schloss, beispielsweise einem üblichen Einsteckschloss einwirkt und die Falle zurückzieht und/oder den Riegel zwischen einer in ein Schließblech eingreifenden Schließstellung und einer aus dem Schließblech herausgezogenen Stellung bewegt. Der Aktuator kann aber auch direkt auf einen Vielkant, insbesondere einen Vierkant aufgestezt sein, wie er beispielsweise auch bei Fenstern verwendet wird, um Schließelemente zwischen einem Fensterrahmen und einem Fensterelement für die Öffnung des Fensters, beispielsweise für eine Kippbewegung oder eine Schwenkbewegung des Fensterelements relativ zum Fensterrahmen zu bewegen. Der Aktuator kann beispielsweise auf einer Fensterolive oder einem Schwenkhebel einer Tür-Hebevorrichtung bzw. einer Türhebe-Schwenkvorrichtung angeordnet sein.

Nach einem weiteren Merkmal der Erfindung ist vorgesehen, dass eine Datenerfassung, eine Datenauswertung dezentral in den Entstehungsbereichen der Daten und/oder Parameter innerhalb eines bevorzugt internen Netzwerks der Schließvorrichtung, insbesondere der Betätigungsvorrichtung ausgeführt wird. Die Schließvorrichtung ist bei dieser Ausgestaltung dazu geeignet, unabhängig von beispielsweise einem Cloud-System sämtliche erforderlichen Daten und/oder Parameter zu erfassen und somit die Schließvorrichtung in ihrem Betriebszustand und/oder Betriebsablauf zu beeinflussen.

Vorzugsweise werden bei dem erfindungsgemäßen Verfahren die Daten und/oder die externen Parameter zumindest temporär in einer Speichereinrichtung der Schließvorrichtung, bevorzugt der Betätigungsvorrichtung abgelegt und über die Speichereinrichtung auf externe Werte zugegriffen, um basierend auf diesen externen Werten eine hinsichtlich der Daten und/oder Parameter optimierte Steuerung des Aktuators auszuführen. Durch die Speicherung der Daten und/oder Parameter wird ein Datenbestand geschaffen, der es der Schließvorrichtung ermöglicht, den Betriebszustand oder den zu erwartenden Betriebszustand mit hoher Genauigkeit in Abhängigkeit der Daten und/oder Parameter festzustellen, so dass der Betriebszustand oder der zu erwartende Betriebszustand sehr genau im Hinblick auf den Energiebedarf einstellbar ist. Die Daten und/oder Parameter in der Speichereinrichtung können hierzu als Referenzwerte herangezogen werden. Es besteht auch die Möglichkeit, die gespeicherten Daten und/oder Parameter mit tatsächlich vorliegenden Daten und/oder Parametern abzugleichen um eine hohe Genauigkeit des errechneten Betriebszustand oder zu erwartenden Betriebszustands auszuführen.

Es ist nach einem weiteren Merkmal der Erfindung vorgesehen, dass dem Aktuator eine, über einem Äquivalent eines Maximalwerts des Drehwiderstands erhöhte elektrische Energie zugeführt wird, wenn die Auswerteeinrichtung, insbesondere in Kombination mit der Speichereinrichtung erkennt, dass der Aktuator nach einem bestimmten Zeitintervall nicht auf eine Drehmomentanforderung zum bestimmungsgemäßen Antrieb des Drehelements zurückfällt, die unter dem Maximalwert des Drehwiderstands liegt. Im bestimmungsgemäßen Betriebsfall wird der Aktuator mit elektrischer Energie versorgt, um die mechanischen Bauteile, beispielsweise eine Falle und/oder einen Riegel des Schlosses zu bewegen. Diese mechanischen Bauteile stellen einen Widerstand bei deren Bewegung dar, der sich äquivalent im Drehwiderstand abbildet, so dass der Widerstand mit einem bestimmten Drehmoment des Aktuators überwunden werden muss, um Falle und/oder Riegel zu bewegen. Im bestimmungsgemäßen Betrieb ist ein Maximalwert des Drehwiderstands zugrunde gelegt. Stellt die Auswerteeinrichtung nun fest, dass der Aktuator nach einem bestimmten Zeitintervall nicht auf eine Drehmomentanforderung zum bestimmungsgemäßen Antrieb des Drehelements zurückfällt, die unter dem Maximalwert des Drehwiderstands liegt, liegt ein Fall der Blockade oder Schwergängigkeit vor. In diesem Fall kann dem Aktuator eine, über einem Äquivalent eines Maximalwerts des Drehwiderstands erhöhte elektrische Energie zugeführt werden, um beispielsweise die Schwergängigkeit zu überwinden. Auch der Zeitraum der Zuführung erhöhter elektrischer Energie, um beispielsweise ein erhöhtes Drehmoment bereitzustellen, kann genutzt werden, um die Ursache der Schwergängigkeit oder der Blockade, beispielsweise durch einen Anschlag der Falle und/oder des Riegels festzustellen, so dass dann die Zuführung der elektrischen Energie beendet wird. Hierdurch kann eine Überlastung und ein erhöhter Energiebedarf vermieden werden. Gleichzeitig können mechanische Bauteile, wie beispielsweise ein durch eine Schlüsselbetätigungsvorrichtung zu drehender Schlüssel vor Beschädigungen geschützt werden.

Vorzugsweise wird der Maximalwert des Drehwiderstands in Zeitintervallen und/oder nach einer Anzahl von Aktivierungen des Aktuators basierend auf gemessenen Drehmomentwerten des Aktuators und/oder externen Parameter eingestellt. Diese Ausgestaltung des erfindungsgemäßen Verfahrens dient dazu über die Zeit verursachte Veränderungen in der Schließvorrichtung zu erfassen, um den Energiebedarf der Schließeinrichtung zu optimieren. Gleiches gilt auch hinsichtlich durch externe Parameter beeinflusste Veränderungen der Schließvorrichtung, wie beispielsweise durch hohe oder niedrige Temperaturen verursachte Materialausdehnungen der Komponenten der Schließvorrichtung.

Gemäß einer Weiterbildung des erfindungsgemäßen Verfahrens ist vorgesehen, dass der Maximalwert des Drehwiderstands in Abhängigkeit der Stellung einer Schlüsselaufnahme relativ zu einem Endanschlag der Schlüsselaufnahme eingestellt wird, wobei der Endanschlag der Schlüsselaufnahme durch eine Stellung eines Riegels und/oder einer Falle des Schlosses bestimmt wird. Durch die Erfassung der Stellung einer Schlüsselaufnahme relativ zu einem Endanschlag der Schlüsselaufnahme kann ein verbleibender Rotationsweg und/oder eine Rotationsgeschwindigkeit des Aktuators bestimmt werden. Hierbei ist zu vermeiden, dass der Aktuator mit hoher Rotations- oder Drehgeschwindigkeit in den Endanschlag bewegt wird, so dass mechanische Teile der Schließvorrichtung und auch der Aktuator mit hohen Kräften beaufschlagt werden bzw. wird. Über die dem Aktuator zur Verfügung zu stellende Energie kann ein reduziertes Anlaufen des Aktuators vorgesehen sein, so dass dieser mit reduzierter Rotationsgeschwindigkeit zum Anschlag bewegt und am Anschlag angekommen abgeschaltet wird. Die reduzierte Rotationsgeschwindigkeit verhindert auch einen harten Anschlag, durch den mechanische Belastungen verursacht werden können.

Gemäß einer weiteren vorteilhaften Ausgestaltung der Erfindung ist vorgesehen, dass über eine Vorrichtung mit zwei korrespondierenden Elementen die Position der Betätigungsvorrichtung hinsichtlich eines Winkelabstands zur Endposition des Aktuators beziehungsweise zur Schließstellung oder Öffnungsstellung des Schlosses dadurch bestimmt wird, dass ein erstes Element stationär im oder am Schloss angeordnet wird und ein zweites, relativ zum ersten Element bewegbares und mittelbar oder unmittelbar an der Betätigungsvorrichtung angeordnetes Element am ersten Element vorbeigeführt wird und einen elektromechanischen und/oder elektromagnetischen Impuls auslöst, der hinsichtlich der Position der Betätigungsvorrichtung relativ zum Schloss ausgewertet wird, wobei eine statische Gegenüberstellung der beiden Elemente als Impuls erfasst wird, die eine bestimmte Position der Betätigungsvorrichtung in einer Winkelstellung relativ zu einem stationären Element im oder am Schloss repräsentiert und ein Signal zur Aktivierung des Aktuators erzeugt, so dass der Aktuator über einen bestimmten Winkel bewegt wird. Bei dieser Ausgestaltung ist somit vorgesehen, dass eine Drehbewegung, beispielsweise des Aktuators durch die beiden korrespondierenden Elemente erfasst wird. Hierdurch kann beispielsweise die Drehgeschwindigkeit und/oder die Anzahl der Umdrehungen erfasst und als Daten ausgewertet werden.

Vorzugsweise werden die miteinander korrespondierenden Elemente als Kombination von Hallsensoren und Magneten und/oder Kombinationen von Mikroschaltern und Auslösern ausgebildet.

Bei einer Anordnung von drei Paaren von korrespondierenden Elementen kann darüber hinaus auch die Drehrichtung erfasst werden, indem die Reihenfolge der Impulse der Kontakte erfasst wird.

Gemäß einem weiteren Merkmal der Erfindung ist vorgesehen, dass die auf einer Kreisbahn angeordneten ersten Elemente, insbesondere die Hallsensoren in bestimmten Winkelabständigen zueinander angeordnet werden und die auf einer Kreisbahn angeordneten zweiten Elemente, insbesondere die Magnete in bestimmten Winkelabständen zueinander angeordnet werden und dass die Winkelabstände auf einer der beiden und/oder den beiden Kreisbahnen gleich ausgebildet werden. Über die Winkelabstände und das Zeitintervall zwischen der Erfassung der Impulse kann die Rotationsgeschwindigkeit erfasst werden. Hierbei besteht auch die Möglichkeit, dass die Winkelabstände auf den beiden Kreisbahnen unterschiedlich ausgebildet sind, so dass die Impulse zu unterschiedlichen Zeitpunkten erzeugt und erfasst werden. Hieraus lässt sich die Drehrichtung ermitteln.

Nach einem weiteren Merkmal des erfindungsgemäßen Verfahrens ist vorgesehen, dass die Anzahl der ersten Elemente zur Anzahl der zweiten Elemente unterschiedlich ist und/oder dass die Winkelabstände der ersten Elemente zu den Winkelabständen der zweiten Elemente unterschiedlich sind. Hierdurch lässt sich wiederum die Rotationsgeschwindigkeit und Drehrichtung erfassen, so dass die hieraus erzeugten Daten für die Steuerung der Betätigungsvorrichtung, insbesondere des Aktuators im Hinblick auf eine mögliche Stellung des Aktuators beziehungsweise des Schlosses im Hinblick auf die Schließstellung oder Öffnungsstellung verwendet werden können.

Es ist bei einer Weiterbildung des erfindungsgemäßen Verfahrens vorgesehen, dass das zweite Element mit zwei versetzt zueinander auf einer Kreisbahn angeordneten Magneten oder Mikroschaltern an zwei Hallsensoren oder Auslösern vorbeigeführt wird, die stationär im oder am Schloss versetzt zueinander angeordnet werden.

Schließlich ist gemäß einer Weiterbildung des erfindungsgemäßen Verfahrens vorgesehen, dass über einen Sensor ein Schließ- bzw. Öffnungszustand der Tür, der Klappe, des Fensters oder des Tores in Relation zu einer Türzarge, einer Klappenhalterung, eines Fensterrahmens oder einer Torzarge erfasst und drahtlos an die Erfassungseinrichtung übermittelt wird. Über den Sensor wird beispielsweise die Stellung des Riegels in einem Schließblech einer Türzarge erfasst, so dass festgestellt werden kann, ob der Riegel in seiner ausgeschobenen Stellung auch tatsächlich in das Schließblech eingreift und eine tatsächliche Schließstellung vorliegt und das Türblatt folglich nicht relativ zur Türzarge verschwenkbar ist. In gleicher Weise kann auch die Stellung der Falle erfasst werden. Die hierbei erzeugten Daten über die tatsächliche Schließstellung wird anschließend an die Erfassungseinrichtung übertragen. Die Übertragung erfolgt bevorzugt drahtlos, beispielsweise in einem Bluetooth^{®}-Standard. Die Datenerfassung kann beispielsweise elektromagnetisch erfolgen.

Zur **LÖSUNG** der voranstehend dargestellten Aufgabenstellung ist bei einer erfindungsgemäßen Schließvorrichtung vorgesehen, dass die Betätigungsvorrichtung mit dem Aktuator und mit einer Erfassungseinrichtung für Daten eines Betriebszustands der Betätigungsvorrichtung, insbesondere Energieaufnahme, Drehmomentabgabe, Drehwiderstand, Energievorrat, Position der Betätigungsvorrichtung und/oder des Aktuators, insbesondere Abstand zu einer Endposition des Aktuators beziehungsweise zur Schließstellung oder Öffnungsstellung des Schlosses und/oder für externe Parameter, wie Temperatur, Uhrzeit, Jahreszeit oder dergleichen ausgebildet ist und dass die Erfassungseinrichtung mit einer Auswerteeinrichtung ausgebildet ist, die aus den Daten und externen Parametern bei Bedarf und/oder in regelmäßigen zeitlichen Intervallen Betriebsparameter für den zukünftigen Betrieb der Schließvorrichtung und/oder des Schlosses generiert.

Bei der erfindungsgemäße Schließvorrichtung, bei der es sich beispielsweise um eine Schlüsselbetätigungsvorrichtung handeln kann, kann eine Steuereinrichtung vorgesehen sein, die die Betätigungsvorrichtung mit dem Aktuator verbindet. Weiterhin ist eine Erfassungseinrichtung für Daten eines Betriebszustands der Betätigungsvorrichtung vorgesehen, wobei diese Daten aus dem Bereich Energieaufnahme, Drehmomentabgabe, Drehwiderstand, Energievorrat, Position der Betätigungsvorrichtung und/oder des Aktuators stammen. Des Weiteren werden externe Parameter, wie Temperatur, Uhrzeit, Jahreszeit oder dergleichen von der Erfassungseinrichtung erfasst und einer Auswerteeinrichtung zugeleitet, die mit der Erfassungseinrichtung verbunden ist. Aus den Daten und externen Parametern werden bei Bedarf oder in regelmäßigen zeitlichen Intervallen Betriebsparameter für den zukünftigen Betrieb der Schließvorrichtung und/oder des Schlosses generiert und an die Steuereinrichtung übermittelt.

Als Erfassungseinrichtung dient zumindest ein Sensor zur Erfassung der Daten und/oder der Parameter. In der Regel sind mehrere Sensoren vorgesehen, die unterschiedliche Daten und/oder Parameter erfassen.

Vorzugsweise sind in der Speichereinrichtung gemessene und/oder bestimmte Werte von Drehmoment, Energieaufnahme, Drehwiderstand, Temperatur, Uhrzeit, Jahreszeit, relative Stellung des Aktuators und/oder des Schlosses zu einem Anschlag beispielsweise einer Falle und/oder eines Riegels des Schlosses in der Öffnungs- oder Schließstellung des Schlosses abgelegt und mittels der Auswerteeinrichtung zur Steuerung des Aktuators abrufbar sowie zur Aktivierung und/oder zur Steuerung des Aktuators der Betätigungsvorrichtung übertragbar.

Es ist gemäß einem weiteren Merkmal der Erfindung vorgesehen, dass eine Schnittstelle vorgesehen ist, über die die Speichereinrichtung auf externe Parameter zugreift, um basierend auf diesen externen Parametern eine optimierte Steuerung, insbesondere Energieversorgung des Aktuators auszuführen. Über die Schnittstelle können somit auch Daten und Parameter bzw. Werte außerhalb der Schließvorrichtung erfasst werden. Beispielsweise kann es sich hierbei um umgebungsabhängige Werte und Daten, wie Temperatur, Feuchtigkeit oder dergleichen handeln. In gleicher Weise besteht aber auch die Möglichkeit, dass auf ein Netzwerk zugegriffen wird, dem Werte und/oder Daten entnommen werden können. Das Netzwerk kann beispielsweise auch ein Netz aus mehreren Schließvorrichtungen sein, die sich gegenseitig mit Werten und Daten versorgen.

Nach einem weiteren Merkmal kann die Betätigungsvorrichtung und/oder die Erfassungseinrichtung zumindest temporär mit einem, insbesondere internen Netzwerk verbunden sein, um sich verändernde Daten und/oder Parameter zu erfassen und hinsichtlich einer Anpassung der Betriebsparameter zu nutzen.

Vorzugseise ist bei einer erfindungsgemäßen Schließvorrichtung vorgesehen, dass eine Vorrichtung mit zwei korrespondierenden Elementen zur Erfassung einer Position der Betätigungsvorrichtung hinsichtlich eines Winkelabstands zur Endposition des Aktuators beziehungsweise zur Schließstellung oder Öffnungsstellung des Schlosses vorgesehen, wobei ein erstes Element stationär im oder am Schloss und/oder im oder am Aktuator angeordnet ist und ein zweites, relativ zum ersten Element bewegbares und mittelbar oder unmittelbar an der Betätigungsvorrichtung angeordnetes zweites Element am ersten Element bewegbar geführt ist und einen elektromechanischen und/oder elektromagnetischen Impuls auslöst, der hinsichtlich der Position der Betätigungsvorrichtung relativ zum Schloss ausgewertet wird, wobei eine statische Gegenüberstellung der beiden Elemente als Impuls erfassbar ist, die eine bestimmte Position der Betätigungsvorrichtung in einer Winkelstellung relativ zu einem stationären Element im oder am Schloss repräsentiert. Das Signal kann zur Aktivierung des Aktuators genutzt werden, so dass der Aktuator über einen bestimmten Winkel bewegt wird. Es kann auch vorgesehen sein, dass das Signal genutzt wird, um ein Abschalten des Aktuators bei einander gegenüberstehenden Elementen zu verhindern. Die miteinander korrespondierenden Elemente sind elektromagnetisch und/oder elektromechanisch ausgebildet.

Schließlich kann vorgesehen sein, dass die miteinander korrespondierenden Elemente als Kombinationen von Hallsensoren und Magneten und/oder als Kombination von Mikroschaltern und Auslösern ausgebildet sind.

Weitere Merkmale und Vorteile der Erfindung ergeben sich aus der nachfolgenden Beschreibung der zugehörigen Zeichnung. In der Zeichnung zeigen:
- Fig. 1: das Gehäuse einer Schließvorrichtung in Ausbildung als Schlüsselbetätigungsvorrichtung in einer ersten Ansicht;
- Fig. 2: das Gehäuse der Schlüsselbetätigungsvorrichtung nach Fig. 1 in drei weiteren Ansichten;
- Fig. 3 bis 7: Durchsichten der Schlüsselbetätigungsvorrichtung mit Blick auf die innenliegenden Elemente;
- Fig. 8: eine Durchsicht der Schlüsselbetätigungsvorrichtung mit Blick auf ein Drehelement und einen Schließzylinder;
- Fig. 9: die Schlüsselbetätigungsvorrichtung und der Schließzylinder in einem Querschnitt mit Blick auf einen Schlüssel;
- Fig. 10: das Drehelement in einer Draufsicht mit dem Schlüssel;
- Fig. 11: eine Platine mit ersten Elementen;
- Fig. 12: das Drehelement mit Aufnahmen und zweiten Elementen;
- Fig. 13: eine seitliche Ansicht des Drehelements zusammen mit der Platine;
- Fig. 14: eine Durchsicht eines Adapters, der Gehäuse mit Schließzylinder verbindet;
- Fig. 15: eine Ansicht des Adapters ohne Gehäuse;
- Fig. 16: eine weitere Ansicht des Adapters;
- Fig. 17: eine weitere Ausführungsform des Adapters mit Öffnung zur Aufnahme von Modulen und einer Klebeeinrichtung;
- Fig.18 und 19: weitere Ansichten des Adapters;
- Fig. 20: Module für den Adapter in verschiedenen Ausführungen;
- Fig. 21: einen Adapter mit einem Euro-Modul;
- Fig. 22: einen Adapter mit einem UK-Modul;
- Fig. 23: einen Adapter mit einem Schweizer Modul;
- Fig. 24: eine erste Ansicht eines Adapters mit einem Skandinavischem Modul und montiertem Gehäuse;
- Fig. 25: eine zweite Ansicht des Adapters mit dem Skandinavischem Modul gem. Fig. 24 und einem Gehäuse;
- Fig. 26: eine Durchsicht durch einen Skandinavischem Zylinder und einem Adapter mit einem Modul und
- Fig. 27: eine schematische Ansicht einer Betätigungseinheit für eine Schließvorrichtung gemäß den Figuren 1 bis 26.

Fig. 1 zeigt eine erfindungsgemäße Schlüsselbetätigungsvorrichtung 1 in einer ersten Ansicht. Es sind dabei äußere Elemente der Schlüsselbetätigungsvorrichtung 1 zu erkennen. Insbesondere sind zu erkennen ein Gehäuse 2, ein Adapter 5 zur Anordnung an einem Schließzylinder (nicht in Figur 1 dargestellt), ein Drehrad 4 und eine Bedienfläche 3 als Teil des Gehäuses 2.

Eine solche Schlüsselbetätigungsvorrichtung 1 ist in der Regel haus- oder wohnungsinnenseitig an einem Schließzylinder 16 beispielsweise in einer Tür oder dergleichen montiert, wobei der Schließzylinder 16 mit einem in den Figuren 1 bis 26 nicht näher dargestellten Schloss zur Betätigung einer Falle und/oder eines Riegels des Schlosses zusammenwirkt.

Die Schlüsselbetätigungsvorrichtung 1 umschließt einen in den Schließzylinder 16 eingesteckten Schlüssel 17 (wie dies auch noch im Weiteren aus Fig. 9 und 10 hervorgeht). Der Schlüssel 17 kann z.B. mit Hilfe des Drehrads 4 oder über einen über das Bedienfläche 3 ansteuerbaren Aktuator 6 betätigt werden. Zu dem Zweck verfügt das Bedienfläche 3 z.B. über ein Aktivierungselement 65. Das Öffnen und Schließen des Schließzylinders 16 bzw. des Schlosses mithilfe des in der Schlüsselbetätigungsvorrichtung 1 befindlichen Schlüssels 17 kann also mechanisch durch Drehen des Drehrads 4 oder elektromechanisch mithilfe des Aktivierungselements 65 durch Ansteuerung des Aktuators 6 erfolgen. In einer Ausführungsform ist das Aktivierungselement 65 in Form von zwei Tastern 66 ausgebildet. Der eine Taster 66 kann dabei zum Öffnen und der andere Taster 66 zum Schließen des Schlosses vorgesehen sein.

Fig. 2 zeigt eine Vorderseite, eine Seitenansicht und eine Ansicht der Schlüsselbetätigungsvorrichtung 1 von unten. Als Vorderseite ist die Seite zu verstehen, die im Montagefall an einer Montagefläche (z.B. einem Türblatt) dem Bediener zugewandt ist. Zu erkennen ist in der Ansicht der Vorderseite, dass in dieser Ausführungsform das Drehrad 4 eine kreisrunde Grundfläche hat. Zudem ist zu erkennen, dass das Gehäuse 2 eine U-förmige Grundfläche hat. Der Seitenansicht lässt sich entnehmen, dass die Bedienfläche 3 nicht eben mit einer Fläche abschließt, an der das Drehrad 4 befestigt ist, sondern über diese Fläche hinausragt, also eine Art Vorsprung am Gehäuse 2 bildet. Wie aus der Ansicht der Schlüsselbetätigungsvorrichtung 1 von unten zu erkennen ist, ragt das Drehrad 4 ein Stück über den Vorsprung der Bedienfläche 3 am Gehäuse 2 hervor.

Die Fig. 3 bis 7 zeigen Durchsichten durch die Schlüsselbetätigungsvorrichtung 1 aus denen weitere wesentliche, im Inneren der Schlüsselbetätigungsvorrichtung 1 liegende Elemente der Schlüsselbetätigungsvorrichtung 1 hervorgehen.

in Fig. 3 ist zu erkennen, dass das außen angeordnete Drehrad 4 mit einem im Inneren liegenden Drehelement 7 drehfest verbunden ist und mit diesem zusammenwirkt. Dieses Drehelement 7 ist über seinen Zahnkranz 31 mit einem Ausgangsritzel 8 des Aktuators 6 verbunden. Bei dem Aktuator 6 kann es sich z.B. um einen Elektromotor, insbesondere um einen Gleichstrommotor handeln. Der Aktuator 6 ist wiederum mit einer Energiequelle 9, beispielsweise aus Batterien oder Akkumulatoren verbunden. Das Drehelement 7 bzw. der am Drehelement 7 angeordnete Zahnkranz 31 bilden zusammen mit dem Ausgangsritzel 8 ein vom Aktuator 6 angetriebenes Getriebe 13. Der Aktuator 6 ist also über ein Getriebe 13 dauerhaft mechanisch mit dem Drehelement 7 gekoppelt.

Das Drehelement 7 kann mit einer Einrichtung zur Einstellung der aufzuwendenden Kraft für eine Drehung des Drehelements 7 ausgebildet sein. Die Einrichtung kann insbesondere z.B. als Kindersicherung dienen. Die Einrichtung kann ein Aktivierungselement 65 und eine elektrische und/oder mechanische Sperre aufweisen, die über das Aktivierungselement 65 aktivierbar oder deaktivierbar ist. Eine Ausführungsform sieht vor, dass der Aktuator 6 als Gleichstrommotor und die elektrische Sperre als Kurzschlussbremse ausgebildet ist. Die mechanische Sperre kann als gegen das Drehelement 7 wirkende Reibbremse ausgebildet sein. Die Reibbremse ist bevorzugt elektrisch aktivierbar. Die Einstellung der aufzuwenden Kraft für eine Drehung des Drehelements 7 kann über eine zeitanhängige und/oder eine betätigungsabhängige Aktivierung des Aktivierungselements 65 aktivierbar und/oder deaktivierbar ausgebildet sein. Die betätigungsabhängige Aktivierung kann in Form einer bestimmten Tastenkombination erfolgen, z.B. gleichzeitiges Drücken der zwei Taster 66. Die zeitabhängige Aktivierung kann über eine bestimmte Drückdauer erfolgen, z.B. Drücken eines Tasters 66 für 5 Sekunden.

Die Einstellung der Einrichtung kann durch ein optisches Signal, beispielsweise durch eine LED angezeigt werden.

Fig. 4 zeigt eine Durchsicht durch die Rückseite der Schlüsselbetätigungsvorrichtung 1 Rückseite bedeutet, dass dies die Seite ist, die im Montagefall an der Montagefläche, z.B. einem Türblatt anliegt. Zu erkennen sind zum einen Führungen (10, 11) zur Aufnahme von Befestigungselementen (43, 44). Diese dienen in einer Ausführungsform der Befestigung des Adapters 5 an dem Schließzylinder 16. Zum anderen sind die Batterien 47 der Energiequelle 9 zu erkennen. Die Energiequelle 9 kann zudem elektrisch mit der Einrichtung zur Einstellung der aufzuwendenden Kraft für eine Drehung des Drehelements 7 verbunden sein.

Fig. 5 zeigt eine Durchsicht durch die Vorderseite der Schlüsselbetätigungsvorrichtung 1

Fig. 6 zeigt eine Seitenansicht der Schlüsselbetätigungsvorrichtung 1 mit Durchsicht auf innen liegende Elemente. Es ist wiederum das Drehrad 4 zu erkennen, das außerhalb des Gehäuses 2 angeordnet und mit dem Drehelement 7 im Gehäuse 2 der Schlüsselbetätigungsvorrichtung 1 drehfest verbunden ist. Das Drehrad 4 ist zu diesem Zweck mittels einer Welle-Nabe-Verbindung 12, die einerseits vom Drehrad 4 ins Gehäuse 2 reicht, und andererseits vom Drehelement 7 nach außerhalb des Gehäuses 2 reicht, mit dem Drehelement 7 verbunden. Über das Drehrad 4, das einem Türknauf gelichwirkend ist kann die Schlüsselbetätigungsvorrichtung 1 rein manuell betätigt werden, um eine Falle und/oder einen Riegel eines nicht näher dargestellten Schlosses in einer Tür zu bewegen.

In Fig. 7 sind das Drehrad 4 und das Drehelement 7 zu erkennen, die mittels der Welle-Nabe-Verbindung 12 verbunden sind. Zwischen Drehrad 4 und Drehelement 7 ist eine Platine 15 im Gehäuse 2 angeordnet. Zudem ist der Adapter 5 zu erkennen, der mithilfe von Rastelementen 14 mit dem Gehäuse 2 verbunden ist. Weiterhin ist eine Führung 10 für eine Schraube zu erkennen.

Fig. 8 zeigt die Schlüsselbetätigungsvorrichtung 1 mit Drehrad 4 und Drehelement 7, wobei die Schlüsselbetätigungsvorrichtung 1 an einem Schließzylinder 16 montiert ist.

Fig. 9 zeigt die Schlüsselbetätigungsvorrichtung 1 und den Schließzylinder 16 in einem Querschnitt mit Blick auf einen Schlüssel 17, der einerseits im Schließzylinder 16 steckt und andererseits in einer Aufnahme 18 des Drehelements 7 aufgenommen ist. Es ist die Welle-Naben-Verbindung 12 zwischen Drehrad 4 und Drehelement 7 zu erkennen, wobei hier ergänzend eine Halteschraube 19 vorgesehen ist, die Drehrad 4 und Drehelement 7 miteinander verbindet. Das Drehelement 7 ist in der gezeigten Ausführungsform topfförmig und in Richtung des Drehrads 4 im Wesentlichen geschlossen ausgebildet. In Richtung des Schließzylinders 16 ist das Drehelement 7 im Wesentlichen offen ausgebildet. Eine umlaufende Wandung 21 stellt innenseitig einen Raum 22 zur Verfügung. In diesem, eine Schlüsselaufnahme 27 ausbildenden Raum 22 ist der Schlüssel 17 aufgenommen. Das Drehelement 7 weist zudem einen in den Raum 22 hervorstehenden Vorsprung auf. Dieser Vorsprung ist als im Raum 22 umlaufende Sicke 20 ausgebildet und dient einerseits als Verstärkung des Drehelements 7 und andererseits kann der Schlüssel 17 mit seinem Schlüsselkopf 23 an diesem Vorsprung bzw. die Sicke 20 anliegen, so dass der Schlüssel 17 in Abhängigkeit des Schlüsselkopfes 23 über das Drehelement 7 in Richtung zum Schließzylinder 16 geschoben bzw. gehalten ist. Der Schlüssel 17 ist hier in einer eigentlich unerwünschten Position gezeigt, bei der nämlich die Aufnahme 18 und somit der Schlüssel 17 so stehen, dass der Schlüssel 17 unbeabsichtigt theoretisch geringfügig aus dem Schließzylinder 16 bewegt werden könnte, so dass ein Drehen einer Walze im Schließzylinder 16 nicht mehr möglich wäre. Es sind deshalb Mittel zur Positionsbestimmung vorgesehen und Mittel, um den Schlüssel 17 in einer Position festzustellen, die ein Herausziehen des Schlüssels aus dem Schließzylinder im voranstehenden Sinn verhindern können. Bei den Mitteln zur Positionsbestimmung handelt es sich um ortsfeste erste Elemente 33, insbesondere Hallsensoren 34 und zweite, relativ zu den ersten Elementen 33 bewegbare Elemente 37, insbesondere Magneten 38. Werden die Magneten 38 an den Hallsensoren 34 vorbeigeführt, werden Impulse ausgelöst, die Rückschlüsse auf die Position der Magnete 38 und damit auf die Position des Schlüssels 17 zulassen. Wird bei der Positionsbestimmung eine Position festgestellt, bei der Schlüssel 17 theoretisch geringfügig aus dem Schließzylinder 16 bewegt werden könnte, wird über eine Auswerteeinrichtung eine Aktivierung des Aktuators 6 ausgelöst, sodass der Aktuator 6 das Drehelement 7 um einen Winkel verdreht, der ausreicht, um ein unerwünschtes Herausziehen des Schlüssels 17 aus dem Schließzylinder zu verhindern. Es wird diesbezüglich auch auf die Fig. 11 bis 13 verwiesen.

Wenngleich die ersten Elemente 33 und die zweiten Elemente 37 in den Figuren paarig und in gleichen Winkelabständen dargestellt sind kann es von Vorteil sein, die Anzahl der ersten Elemente 33 und der zweiten Elemente 37 unterschiedlich auszubilden und/oder die Winkelabstande zwischen den ersten Elementen 33 und/oder der zweiten Elemente 37 ebenfalls unterschiedlich auszubilden, um insbesondere exakte Werte der Rotationsgeschwindigkeit, Drehrichtung und überschrittene Drehwinkel zu erfassen.

Weitere Details der Schlüsselaufnahme 27 für den Schlüssel 17 im Drehelement 7 sind aus der Fig. 10 erkennbar.

Fig. 10 zeigt eine Detailansicht des im Gehäuse 2 angeordneten Drehelements 7 mit der Schlüsselaufnahme 27 und dem darin aufgenommenem Schlüssel 17. Zu sehen ist unter anderem eine umlaufendende Wandung 21 des Drehelements 7. Diese Wandung 21 stellt eine Außenmantelfläche 32 Drehelements 7 dar. Das Drehelement 7 dient bestimmungsgemäßen Drehung des Schlüssels 17 zum Öffnen oder Schließen des Schlosses. Die Außenmantelfläche 32 entspricht bei der dargestellten Ausführungsform der Mantelfläche eines Zylinders. Im Bereich der Außenmantelfläche 32 weist das Drehelement 7 einen Zahnkranz 31 auf. Dieser Zahnkranz 31 ist drehfest und einstückig mit dem Drehelement 7 verbunden bzw. ausgebildet. Der Zahnkranz 31 kämmt, wie vorstehend bereits beschrieben mit dem Ausgangsritzel 8 des Getriebes 13.

In Fig. 10 ist zudem zu erkennen, dass das Drehelement 7 zwei Aufnahmen 18 und 24 für einen Teil des Schlüssels 17, insbesondere den Schlüsselkopf 23 aufweist. Die erste Aufnahme 18 und die zweite Aufnahme 24 sind innerhalb des durch die umlaufende Wandung 21 definierten Raums 22 ausgebildet und verlaufen rechtwinklig zueinander. Die Aufnahmen 18 und 24 weisen zentrisch einen gemeinsamen Bereich 28 auf, der im Wesentlichen kreisförmig ausgebildet ist. Die erste Aufnahme 18 und die zweite Aufnahme 24 haben jeweils zwei Teilbereiche 25 und 26, die an beiden Seiten des gemeinsamen Bereichs 28 angeordnet sind. Jeweils zwei Teilbereiche 25, 26 und der gemeinsame Bereich 28 bilden eine Aufnahme 18, 24. Der gemeinsame Bereich 28 teilt die erste Aufnahme 18 und die zweite Aufnahme 24 in jeweils zwei Teilbereiche 25 und 26 auf. Zudem erstrecken sich die jeweils zwei Teilbereiche 25 und 26 der ersten Aufnahme 18 und der zweiten Aufnahme 24 von dem gemeinsamen Bereich 28 aus bevorzugt radial verlaufend im Drehelement 7.

Die Aufnahmen 18 und 24 sind durch jeweils zwei, zueinander parallel verlaufend und beabstandet angeordnete Wandungen 29 definiert. Der Abstand zwischen den Wandungen 29 entspricht im Wesentlichen der üblichen Materialstärke des Schlüsselkopfes 23, so dass der Schlüsselkopf 23 spielfrei in der Aufnahme gehalten ist. Die Wandungen 29 können eine geringe Elastizität aufweisen, um unterschiedliche Materialstärken der Schlüsselköpfe 23 ausgleichen zu können.

Ist der gemeinsame Bereich 28 und die umlaufende Wandung 21 kreisförmig, so bildet der gemeinsame Bereich einen durch die Teilbereiche 25 und 26 unterbrochenen Innenkreis und die umlaufende Wandung 21 einen Außenkreis. Die Wandungen 29 der ersten Aufnahme 18 und der zweiten Aufnahme 24 schließen bevorzugt bündig mit einem freien Randbereich 30 der umlaufenden Wandung 21 des Drehelements 7 ab. Die Aufnahmen 18 und 24 erstecken sich also über den vollen Innendurchmesser der umlaufenden Wandung 21. Ein Teil des Schlüssels 17, insbesondere der Schlüsselkopf 23, greift in die beiden Teilbereiche 25 und 26 der ersten Aufnahme 18 oder der zweiten Aufnahme 24 ein.

Die Fig. 11, 12 und 13 zeigen Komponenten einer Vorrichtung mit der die Position, die Bewegungsrichtung und/oder die Bewegungsgeschwindigkeit des Drehelements 7 relativ zum Gehäuse 2 bestimmt werden kann.

Zu diesem Zweck sind zwei miteinander korrespondierende Elemente als Komponenten vorgesehen und zwar ist wenigstens ein erstes Element 33 ortsfest im Gehäuse 2 angeordnet und wenigstens ein zweites Element 37, das relativ zum ersten Element 33 bewegbar ist, am Drehelement 7 angeordnet. Die miteinander korrespondierenden Elemente 33 und 37 sind bevorzugt elektromagnetisch und/oder elektromechanisch ausgebildet.

Besonders bevorzugt sind die elektromagnetischen Elemente Hallsensoren 34 und Magnete 38 und die elektromechanischen Elemente Mikroschalter und Auslöser. Es kann also sowohl vorgesehen sein, dass nur eine Kombination von Hallsensoren 34 und Magneten 38 bzw. nur eine Kombination von Mikroschaltern und Auslösern vorgesehen ist, als auch, dass zusätzlich zu der Kombination von Hallsensoren 34 und Magneten 38 noch Mikroschalter und Auslöser vorgesehen sind. Es gibt also eine rein elektromagnetische Lösung, eine rein elektromechanische Lösung und eine Lösung, die eine Kombination aus elektromagnetischer und elektromechanischer Lösung darstellt.

Die Anordnung der Hallsensoren 34 und Magnete 38 bzw. der Mikroschalter und Auslöser ist derart, dass die Magneten 38 bei der Drehung des Drehelements 7 an den Hallsensoren 34 vorgeführt werden und derart einen Impuls erzeugen, der in einer Auswerteeinheit erfasst und hinsichtlich der Drehbewegung und/oder Drehgeschwindigkeit ausgewertet wird. Hierdurch kann beispielsweise festgestellt werden, ob sich das Drehelement 7 einem die Drehbewegung begrenzenden Anschlag nähert. Ein solcher Anschlag kann beispielsweise durch die Stellung des Riegels im Schloss und/oder die Endstellung der eingezogenen Falle vorgegeben sein. Erreicht das Drehelement 7 annähernd diesen Anschlag kann die Stromzufuhr zum Aktuator 6 auf der Basis des ausgewerteten Impulses reduziert oder abgeschaltet werden, um einen erhöhten Stromverbrauch in der Anschlagstellung zu vermeiden. Diese Auswertung ist bei einem Betrieb der Schlüsselbetätigungsvorrichtung 1 bei Aktivierung des Aktuators 6 bedeutsam.

Grundsätzlich ist eine solche Schlüsselbetätigungsvorrichtung 1 in Gebäude innenseitig an einer Tür angeordnet. Über das Drehelement 7 kann die Schlüsselbetätigungsvorrichtung 1 vom Inneren des Gebäudes aus manuell zur Drehung des Schlüssels 17 im Schließzylinder 16 benutzt werden. Von außerhalb des Gebäudes ist die Schlüsselbetätigungsvorrichtung 1 nicht zugänglich, so dass eine Betätigung der Schlüsselbetätigungsvorrichtung 1 nur durch Aktivierung des Aktuators 6 erfolgen kann. Zu diesem Zweck kann eine Einrichtung zur Eingabe eines Schlüsselgeheimnisses im Außenbereich des Gebäudes vorgesehen sein. Hierbei kann es sich um eine Tastatur zur Eingabe einer bestimmten Ziffern- oder Buchstabenkombination handeln, die bei Übereinstimmung mit dem Schlüsselgeheimnis den Aktuator 6 mit der Energiequelle 9 zusammenschaltet, so dass der Aktuator 6 den Schlüssel 17 drehend antreibt. Es sind andere Übermittlungsmethoden für das Schlüsselgeheimnis möglich, wie beispielsweise die Verwendung eines Transponders, eines Lesegeräts für biometrischen Daten, wie eines Fingerabdrucks oder eines Irisscans oder auch die Übermittlung des in einem Smartphone oder dergleichen gespeicherten Schlüsselgeheimnisses. Die Übertragung des Schlüsselgeheimnisses erfolgt bevorzugt drahtlos.

In dem in Fig. 11 gezeigten, bevorzugten Ausführungsbeispiel sind erste Elemente 33 auf einer Platine 15 angeordnet. Die ersten Elemente 33 sind hier die Hallsensoren 34. Die Platine 15 mit den Hallsensoren 34 ist im Gehäuse 2 ortsfest verbaut und weist Bohrungen 35 auf, durch die Schrauben 40 geführt werden, mit denen die Platine 15 mit dem Gehäuse 2 oder anderen ortsfesten Komponenten der Schlüsselbetätigungsvorrichtung 1 kraftschlüssig verbunden sind.

In Fig. 12 ist eine bevorzugte Ausführungsform der zweiten, bewegbaren Elemente 37 und ihre Anordnung Gehäuse 2 dargestellt. Das in Fig. 12 dargestellte Drehelement 7 weist über seinen Umfang verteilt Aufnahmen 36 auf, die in gleichmäßigen Winkelabständen zueinander angeordnet sind. Die Aufnahmen 36 sind also in regelmäßigen Abständen auf einer Kreisbahn angeordnet. Die Aufnahmen 36 sind mit zweiten Elementen 37 besetzbar. im gezeigten Beispiel sind sie mit Magneten 38 besetzt. Die zweiten Elemente 37, im Beispiel also die Magnete 38, sind in auf der Kreisbahn in bestimmten Winkelabständen zueinander angeordnet. Die Aufnahmen 36 können in Abhängigkeit einer gewünschten Funktion der Schlüsselbetätigungsvorrichtung 1 mit Magneten 38 besetzt werden.

Im konkreten, in der Fig. 12 gezeigten Beispiel weist das Drehelement 7 drei Magnete 38 auf, die jeweils um 120° versetzt zueinander auf einer Kreisbahn angeordnet sind. Es sind zudem erste Elemente 33, d.h. in diesem Beispiel Hallsensoren 34, zu erkennen, die auf einer im Gehäuse 2 ortsfest angeordneten Platine 15 derart angeordnet sind, dass die Anordnung der ersten Elemente 33 auf einer Kreisbahn erfolgt, die im Wesentlichen mit der Kreisbahn übereinstimmt, auf der die Aufnahmen 36 angeordnet sind. Die ersten Elemente 33, insbesondere die Hallsensoren 34, sind ebenso wie die zweiten Elemente 37 auf der Kreisbahn in bestimmten Winkelabständen angeordnet. Im konkreten Beispiel sind vier Hallsensoren 34 ortsfest auf einer Kreisbahn im Gehäuse 2 jeweils um 90° versetzt zueinander angeordnet. Andere Winkelabstände und/oder Anzahlen von Magneten 38 und/oder Hallsensoren 34 sind möglich und die Aufnahmen 36 lassen eine vereinfachte Bestückung zu.

Wesentlich ist, dass die Anzahl der ersten Elemente 33, insbesondere der Hallsensoren 34 bevorzugt ungleich der Anzahl der zweiten Elemente 37, insbesondere der Magnete 38 ist. Mit Bezug auf die Winkelabstände ist wesentlich, dass die Winkelabstände der ersten Elemente 33 und der zweiten Elemente 37 nicht übereinstimmen, sodass ein vollständiges Übereinanderliegen aller ersten Elemente 33 über allen zweiten Elementen 37 vermieden wird. Es können sich dazu die Winkelabstände der ersten Elemente 33 untereinander unterscheiden oder die Winkelabstände der zweiten Elemente 37 untereinander unterscheiden oder die Winkelabstände der ersten Elemente 33 von den Winkelabständen der zweiten Elemente 37 unterscheiden oder sowohl die Winkelabstände der ersten Elemente 33 untereinander unterscheiden und/oder die Winkelabstände der zweiten Elemente 37 untereinander unterscheiden als auch die Winkelabstände der ersten Elemente 33 von den Winkelabständen der zweiten Elemente 37 unterscheiden. Das gezeigte Beispiel ist eines, bei dem sich die Winkelabstände der ersten und der zweiten Elemente 37 untereinander nicht unterscheiden (die Hallsensoren 34 sind untereinander jeweils um 90° und die Magnete 38 untereinander um jeweils 120° versetzt), sondern die Winkelabstände der ersten Elemente 33 unterscheiden sich von den Winkelabständen der zweiten Elemente 37, durch die Anordnung in Winkelabständen von 90° zur Anordnung in Winkelabständen von 120°. Es wäre im Unterschied dazu z.B. auch denkbar, den ersten Magneten 38 zum zweiten Magneten 38 in einem Winkelabstand von 120° anzuordnen und den zweiten Magneten 38 zum dritten Magneten 38 in einem Winkelabstand von 60° anzuordnen, so dass der Winkelabstand vom dritten Magneten 38 zum ersten Magneten 38 180° wäre. Über diese Variabilität lässt sich ein größerer Datensatz generieren, der der Auswertung von Drehrichtung und/oder Drehgeschwindigkeit bzw. Stellung des Drehrades 4 relativ zum Gehäuse 2 dient.

Ein zweites, nicht in den Figuren dargestelltes Ausführungsbeispiel, das insbesondere ein Beispiel für eine Vorrichtung zur Positionsbestimmung der Schlüsselaufnahme 27 in einer Winkelstellung relativ zum Schließzylinder 16 darstellt, unterscheidet sich von dem vorstehend erläuterten Beispiel dadurch, dass in diesem Fall die Anzahl der ersten Elemente 33, d.h. insbesondere der Hallsensoren 34, gleich der Anzahl der zweiten Elemente 37, insbesondere der Magnete 38, ist, wobei zumindest zwei Stellungen der Schlüsselaufnahme 27 erfassbar sind. Alternativ können als erste Elemente 33 Auslöser und als zweite Elemente 37 Mikroschalter vorgesehen sein. Bevorzugt weist das Drehelement 7 zwei Magnete 38 oder Mikroschalter auf, die jeweils um 180° versetzt zueinander auf einer Kreisbahn angeordnet sind und dass zwei Hallsensoren 34 oder Auslöser ortsfest auf einer Kreisbahn im Gehäuse 2 jeweils um 180° versetzt zueinander angeordnet sind.

Steht das Drehelement 7 in einer Position, in der sich die Hallsensor 34 und Magnet 38 bzw. Mikroschalter und Auslöser exakt gegenüberstehen und repräsentiert die Position eine Stellung des Schlüssels 17 relativ zum Schließzylinder, in der der Schlüssel 17 beispielsweise unbeabsichtigt durch eine Schlag geringfügig aus dem Schließzylinder 16 bewegt werden könnte, erzeugen die Elemente Hallsensor 34 und Magnet 38 oder Mikroschalter und Auslöser ein Signal, dass über die Auswerteeinrichtung ein Aktivierung des Aktuators 6 initiiert, so dass der Aktuator 6 des Drehelement 7 um einen Winkel verdreht, der ausreicht, dass der Schlüssel 17 im Schließzylinder 16 soweit gedreht wird, dass eine relative Bewegung des Schlüssels 17 in Längsachsenrichtung des Schließzylinders 16 ausgeschlossen ist.

Fig. 13 zeigt eine seitliche Ansicht der Platine 15, des Drehelements 7 und des Schließzylinders 16. Hier ist noch mal besonders gut zu erkennen, dass erste Elemente 33 in Form von Hallsensoren 34 ortsfest auf der Platine 15 angeordnet sind. Die zweiten, relativ zu den ersten Elementen bewegbaren Elemente 37 sind die Magnete 38. Diese Magnete 38 sind auf einem Getriebezahnrad 39 des Drehelements 7 angeordnet. Das Getriebezahnrad 39 greift in das Antriebsritzel 8 ein. Wird nun das Drehelement 7 in eine Drehbewegung versetzt, entweder indem der Aktuator 6 das Getriebe 13 antreibt oder durch manuelle Betätigung des Drehrads 4, so werden die bewegbaren Elemente 37 an den ortsfesten Elementen 33 vorbeigeführt und ein Impuls ausgelöst. In dem Ausführungsbeispiel mit den Hallsensoren 34 und den Magneten 38 wird ein elektromagnetischer Impuls ausgelöst, es kann aber je nach Ausführungsform auch ein elektromechanischer oder sowohl ein elektromechanischer als auch ein elektromagnetischer Impuls ausgelöst werden.

Das Funktionsprinzip der Positions- bzw. Bewegungsrichtungbestimmung oder der Bestimmung einer Rotationsgeschwindigkeit mithilfe von Hallsensoren und Magneten basiert darauf, dass Hallsensoren, wenn sie von einem senkrecht zu ihrer Halbleiterschicht verlaufenden Magnetfeld durchflossen werden, eine Ausgangsspannung liefern. Diese Ausgangsspannung wird auch Hall-Spannung genannt. Hallsensoren haben zu diesem Zweck in der Regel vier Elektroden. Von diesen vier Elektroden dienen zwei dazu, einen Strom einzuspeisen und zwei, orthogonal zu den ersten beiden liegende Elektroden, dienen als Messelektroden. Die Funktion der Elektroden kann reihum vertauscht werden. Dies entspricht einem Spinning-Current-Betrieb. Die Messelektroden messen die Hall-Spannung. In dem Moment, in dem sich also ein Magnet einem Hallsensor nähert, steigt die Hall-Spannung an, entfernt sich der Magnet wieder, fällt die Hall-Spannung ab. Dieses Ansteigen bzw. Abfallen der Spannung entspricht dem elektromagnetischen Impuls, der bei einem Vorbeiführen eines Magneten an einem Hallsensor ausgelöst wird. Die Hallsensoren können als diskrete Hallsensoren oder als integrierte Hallsensoren ausgebildet sein. integrierte Hallsensoren sind im Unterschied zu diskreten Hallsensoren in Schaltkreise integriert, wobei in den Schaltkreisen eine Signalverstärkung, Analog-Digital-Umsetzung oder eine digitale Signalverarbeitung erfolgen kann. Als Bauformen kommen z.B. eine Rechteckform, eine Schmetterlingsform oder eine Kreuzform in Frage.

Die Position und/oder die Bewegungsrichtung und/oder die Rotationsgeschwindigkeit des Drehelements 7 relativ zum Gehäuse 2 wird gemäß Ausführungsbeispiel also bestimmt, indem ein Hallsensor 34 ortsfest im Gehäuse 2 angeordnet wird und ein relativ zum Hallsensor 34 bewegbarer Magnet 38 am Drehelement 7 am Hallsensor vorbeigeführt wird und einen elektromagnetischen Impuls auslöst, der hinsichtlich der Position und/oder der Bewegungsrichtung und/oder der Rotationsgeschwindigkeit des Drehelements 7 relativ zum Gehäuse 2 ausgewertet wird. Über die Positionsbestimmung hinaus kann so kontinuierlich bzw. dynamisch während der ganzen Zeit der Drehbewegung des Drehelements 7 die Bewegungsrichtung und/oder der Rotationsgeschwindigkeit des Drehelements 7 bestimmt werden. Dies ist insbesondere dann vereinfacht der Fall, wenn die Anzahl der Hallsensoren 34 ungleich der Anzahl der Magnete 38 ist bzw. die Winkelabstände auf einer der beiden und/oder den beiden Kreisbahnen unterschiedlich sind. Die Rotationsgeschwindigkeit kann auch als Bewegungsgeschwindigkeit bezeichnet werden.

Bei dem Ausführungsbeispiel einer Vorrichtung zur Positionsbestimmung der Schlüsselaufnahme 27 in einer Winkelstellung relativ zum Schließzylinder 16 erfolgt die Positionsbestimmung dadurch, dass ein erstes Element 33 ortsfest im Gehäuse 2 angeordnet wird und ein zweites, relativ zum ersten Element 33 bewegbares und mittelbar oder unmittelbar an der Schlüsselaufnahme 27 angeordnetes Element 37 am ersten Element 33 vorbeigeführt wird und einen elektromechanischen und/oder elektromagnetischen Impuls auslöst, der hinsichtlich der Position der Schlüsselaufnahme 27 relativ zum Gehäuse 2 ausgewertet wird, wobei eine statische Gegenüberstellung der beiden Elemente 33 und 37 als Impuls erfasst wird, die eine bestimmte Position der Schlüsselaufnahme 27 in einer Winkelstellung relativ zum Schließzylinder 16 repräsentiert, und ein Signal zur Aktivierung des Aktuators 6 erzeugt, sodass der Aktuator 6 über einen bestimmten Winkel bewegt wird, bis die Elemente 33 und 37 nicht mehr statisch einander gegenüber stehen und somit auch keinen Impuls mehr erzeugen.

Mithilfe der beschriebenen Mittel und Verfahren zur Positionsbestimmung lässt sich also ermitteln, ob das Drehelement 7 und somit der Schlüssel 17 in einer Position steht, die ein Herausziehen des Schlüssels 17 ermöglicht. Üblicherweise sind Positionen, in denen der Schlüssel 17 aus dem Schließzylinder 16 herausziehbar ist, solche, bei denen der Schlüssel 17 senkrecht oder waagerecht (abhängig von der Ausgestaltung des Schließzylinders und des Schlüssels) im Schließzylinder 16 steckt. Positionen, bei denen der Schlüssel 17 herausziehbar ist, sind unerwünscht, da dies gleichbedeutend damit ist, dass der Schlüssel 17 ungewollt ein Stück aus dem Schließzylinder 16 gezogen ist und mit dem auch nur geringfügig aus dem Schließzylinder 16 gezogenen Schlüssel 17 könnte dann eine ordnungsgemäße Betätigung ausgeschlossen sein, da die Drehbewegung durch zumindest einen nicht in einer Freigabeposition stehenden Stift im Inneren des Schließzylinders 16 blockiert wäre. Wird also eine Position, die ein Herausziehen des Schlüssels 17 aus dem Schließzylinder ermöglicht, ermittelt, so wird das Drehelement 7 vom Aktuator 6 aus dieser Position herausgedreht. Die Ermittlung der Position kann bei einer Betätigung der Schlüsselbetätigungsvorrichtung 1 kontinuierlich bzw. dynamisch, d.h. während der ganzen Zeit der Drehbewegung, oder statisch, d.h. erst wenn die Drehbewegung, also z.B. ein Öffnungs- oder Schließvorgang, beendet ist, erfolgen. Die Bestimmung der Bewegungsrichtung kann dazu dienen, einen Öffnungs- bzw. Schließvorgang zu identifizieren. Die Bewegungsgeschwindigkeit kann bestimmt und angepasst werden.

Fig. 14 zeigt eine Ausführungsform des Adapters 5 mithilfe dessen das Gehäuse 2 mit einer Tür oder dergleichen und/oder dem Schließzylinder 16 verbindbar ist. Der Adapter 5 ist plattenförmig ausgebildet, wie dies insbesondere auch den Fig. 15 und 16 entnommen werden kann, und weist eine Öffnung 41 zur zumindest teilweisen Aufnahme eines Teils der Länge eines Schließzylinders 16 auf.

In Fig. 14 ist ferner zu erkennen, dass der Schließzylinder 16 teilweise von dem Adapter 5 aufgenommen ist. Der Schließzylinder 16 ragt also beispielsweise einige Millimeter aus dem Türblatt bzw. dem Schlossschild hervor. Auf diesen Teil des Schließzylinders 16 wird der Adapter 5 mit seiner entsprechenden Öffnung 41 gesetzt, so dass der Schließzylinder 16 formschlüssig in der Öffnung 41 aufgenommen ist. Zur kraftschlüssigen Verbindung des Adapters 5 mit dem Schließzylinder 16 ist eine Befestigung mittels Befestigungselementen in Form einer Schraube 43 und zwei federbelasteten Bolzen 44 vorgesehen. Im Adapter 5 sind zur Aufnahme der Schraube 43 und der Bolzen 44 Führungen 10, 11 vorgesehen, die in Richtung der Außenfläche 48 des Schließzylinders 16 verlaufend ausgerichtet sind. Im Montagefall sind die Befestigungselemente 43, 44 also in Kontakt mit der Außenfläche 48 bzw. Mantelfläche des Schließzylinders 16. Über die Schraube 43 und die Bolzen 44 kann der Adapter 5 relativ zum Schließzylinder 16 eingestellt und fixiert werden. Ergänzend kann eine Verklebung des Adapters 5 mit dem Türblatt vorgesehen sein.

Wie aus einer Zusammenschau der Fig. 15 bis 17 hervorgeht, hat die Öffnung 41 zur Aufnahme des Schließzylinders 16 einen kreisförmigen Bereich 46, um den herum drei Führungen 10, 11 angeordnet sind. Die drei Führungen 10, 11 lassen sich insbesondere der Fig. 15 entnehmen. Eine Führung 10 zur Aufnahme einer Schraube 43 ist der Ausführungsform gemäß radial verlaufend zum kreisförmigen Bereich 46 der Öffnung 41 ausgebildet. Die zwei Führungen 11 zur Aufnahme der federbelasteten Bolzen 44 sind insbesondere sekantial ausgerichtet. Besonders bevorzugt ist vorgesehen, dass die sekantial ausgerichteten Führungen 11 in gleichen Winkelabständen zur radial ausgerichteten Führung 10 angeordnet sind und dass der Winkelabstand zwischen den sekantial ausgerichteten Führungen 11 kleiner ist als der Winkelabstand der radial ausgerichteten Führung 10 und jeder sekantial ausgerichteten Führung 11. Der Winkel zwischen der radial ausgerichteten Führung 10 und jeder der beiden sekantial ausgerichteten Führungen 11 ist also der Ausführungsform gemäß größer als der Winkel zwischen den beiden sekantial ausgerichteten Führungen 11. Der Winkelabstand zwischen der radialen Führung 10 und jeder der beiden sekantialen Führungen 11 entspricht somit z.B. einem stumpfen Winkel und der Winkelabstand der beiden sekantialen Führungen 11 untereinander einem spitzen Winkel. In der gezeigten Ausführungsform sind die Winkelabstände zwischen der radial ausgerichteten Führung 10 und jeder sekantial ausgerichteten Führung 11 identisch.

In Fig. 15 und 16 sind zudem die Rastelemente 14 zu erkennen, mit denen der Adapter 5 mit dem Gehäuse 2 verbunden werden kann.

Wie dies insbesondere aus Fig. 15 erkennbar ist, weist der Adapter 5 zudem einen Bereich 45 für die Installation der Energiequelle 9 auf. In diesem Bereich 45 können insbesondere Batterien 47 und/oder Akkumulatoren aufgenommen werden. Der Bereich 45 kann dazu an die Außenkonturen von handelsüblichen Batterien 47 bzw. Akkumulatoren angepasst sein. Durch eine Trennung des Gehäuseoberteils 2 vom Adapter 5, der an dem Schließzylinder 16 und ggfs. am Türblatt fixiert ist, werden die Batterien 47 für einen Austausch zugänglich.

Der Fig. 16 lässt sich zudem noch entnehmen, dass der Adapter 5 als Aufnahme für das Gehäuse 2 im Querschnitt U-förmig ist und beidseits der Öffnung 41 zur Aufnahme des Schließzylinders 16 Bohrungen 49 zur Aufnahme von Schrauben zur Befestigung des Adapters 5 an einem Türblatt oder dergleichen aufweist. Insbesondere können auf jeder Seite der Öffnung 41 zwei Bohrungen 49 vorgesehen sein. Der Abstand zwischen den Bohrungen 49 beidseits der Öffnung 41 kann z.B. dem Abstand entsprechen, den handelsübliche Türrosetten als Bohrabstand aufweisen.

Die Fig. 17 bis 19 zeigen eine weitere Ausführungsform eines Adapters 5. Auch dieser Adapter 5 ist plattenförmig und im Querschnitt U-förmig ausgebildet und weist eine Öffnung 50 zur teilweisen Aufnahme eines Teils der Länge des Schließzylinders 16 auf. In diese Öffnung 50 können Module 55 aufgenommen werden, wie sie beispielsweise in Fig. 20 dargestellt sind. Der Adapter 5 ist für die wechselbare Aufnahme von solchen Modulen 55 vorbereitet. Die Module 55 sind so ausgebildet, dass sie einerseits eine Außenkontur aufweisen, die der Öffnung 50 im Adapter 5 entspricht und andererseits eine Öffnung 50 mit einer Innenkontur 56 aufweisen, die der Außenkontur eines Schließzylinders 16 entspricht, wobei die Module 55 eine Anpassung des Adapters 5 an unterschiedliche Schließzylinder 16 ermöglichen. Wie sich den Fig. 17 bis 20 entnehmen lässt, ist die Öffnung 50 im Adapter 5 und somit auch die Module 55 in der gezeigten Ausführungsform oval ausgebildet.

In Fig. 20 sind beispielhaft vier Module 55 dargestellt, die alternativ in die Öffnung 50 im Adapter 5 einsetzbar sind. Die Öffnungen 50 in den Modulen 55 sind bevorzugt schlüssellochförmig für die Aufnahme eines Euro-Schließzylinders oder eines Schweizer Rundprofils, oval für die Aufnahme eines im Querschnitt ovalen Schließzylinders oder kreisrund für die Aufnahme eines im Querschnitt runden Schließzylinders ausgebildet. Die gezeigten Module 55 eignen sich somit je nach Innenkontur 56 z.B. für einen Euro-Schließzylinder 59, einen UK Oval-Schließzylinder 61, einen Schweizer Rundprofil-Schließzylinder 62 oder einen Skandinavischen Oval-Schließzylinder 63. Die im Querschnitt ovale Ausführung der Module 55 hat den Vorteil, dass alle Module in die Öffnung 50 des Adapters 5 alternativ einsetzbar sind, so dass der Adapter 5 mit gängigen Außenkonturen der Schließzylinder 16 in den Modulen 55 kombinierbar ist. Es lassen sich zudem bei Bedarf auch weitere, von den gängigen Außenkonturen abweichende Konturen herstellen.

Die Module 55 sollen wechselbar, d.h. nach Belieben austauschbar in der Öffnung 50 des Adapters 5 eingesetzt werden können. Die Module 55 weisen deshalb Rastelemente, insbesondere Rasthaken 54 und der Adapter 5 im Bereich der Öffnung 50 zu den Rastelementen an den Modulen 55 korrespondierend ausgebildete Rastelemente, insbesondere Rastöffnungen 53 auf. Wie sich der Fig. 20 entnehmen lässt, weisen die Module 55 also bevorzugt Rastelemente in Form von Rasthaken 54 auf, die gemäß Ausführungsbeispiel beidseitig am Außenrand des Moduls 55 ausgebildet sind. Die Rastöffnungen 53 sind, wie dies in Fig. 18 und 19 zu sehen ist, bevorzugt schlitzförmig ausgebildet. Im montierten Zustand greifen die Rasthaken 54 in die Rastöffnungen 53 ein. Die Module 55 werden also in den Adapter 5 eingeclipst. Die Rastelemente 53, 54 dienen somit der kraftschlüssigen, aber dennoch lösbaren Verbindung eines Moduls 55 mit einem Adapter 5.

Zusätzlich zu den Rastelementen 53, 54 können noch Anschlagelemente 57 und Anschlagflächen 52 vorgesehen sein, wie sich dies auch den Fig. 18 bis 20 entnehmen lässt. Im montierten Zustand stehen die Anschlagelemente 57 eines Moduls 55 in Wirkverbindung zu den Anschlagflächen 52 eines Adapters 5. Sie bilden eine formschlüssige Verbindung zwischen Modul 55 und Adapter 5. Sie tragen somit zur gegen Verrutschen gesicherten Verbindung zwischen Modul 55 und Adapter 5 bei.

Die Fig. 17 und 18 zeigen eine Ansicht des Adapters 5, bei der die Oberfläche 60 des Adapters 5 zu sehen ist, die im endmontierten Zustand an einem Türblatt oder dergleichen anliegt. Diese Oberfläche 60 des Adapters ist einem Benutzer der Schlüsselbetätigungsvorrichtung 1 zugewandt, wenn der Benutzer ein Modul 55 in den Adapter 5 einführt. Um das Modul einzuführen, kann der Benutzer das Modul 55 z.B. mit zwei Fingern greifen, die Rasthaken 54 dabei leicht zusammendrücken, die Rasthaken 54 in die Rastöffnungen 53 einführen und dort durch Lösen des Drucks einrasten lassen. Im montierten Zustand ist dann das Modul 55 bevorzugt mit der zu einem Türblatt oder dergleichen ausgerichteten Oberfläche 60 des Adapters 5 bündig abschließend im Adapter 5 angeordnet.

Die zu einem Türblatt oder dergleichen ausgerichteten Oberfläche 60 kann zumindest in einem Teilbereich, die Öffnung 50 für den Schließzylinder 16 freistellend, eine Klebeeinrichtung 51 aufweisen, wie dies in Fig. 17 zu sehen ist. Die Klebeeinrichtung 51 weist ebenfalls eine Öffnung auf und zwar in dem Bereich, in dem der Adapter 5 eine Öffnung 50 für den Schließzylinder 16 aufweist. Die Klebeeinrichtung 51 kann bevorzugt ein doppelseitiges Klebeband oder eine mit einer zur Aktivierung entfernbaren Abdeckung abgedeckte Klebeschicht sein. Der Adapter 5 kann also mittels der Klebeeinrichtung 51 an dem Türblatt oder dergleichen befestigt werden.

Alternativ oder zusätzlich kann der Adapter 5 mit Schrauben an einem Türblatt befestigt werden. Der Adapter 5 weist dazu bevorzugt beidseits der Öffnung 50 Bohrungen 49 zur Aufnahme von Schrauben auf.

Eine weitere Ausführungsform sieht vor, dass das Modul 55 zwei Bohrungen 58 zur Aufnahme von Schrauben aufweist, welche Schrauben das Modul 55 mit einer Stirnfläche 64 des Schließzylinders 16 verbindet. Die Bohrungen 58 sind in Fig. 20 und Fig. 26 zu sehen. Der Adapter 5 weist entsprechend zwei Bohrungen im Bereich der Öffnung 50 zur Aufnahme von Modulen 55 auf.

Fig. 21 zeigt einen Adapter 5 mit einem Modul 55 für einen Euro-Schließzylinder 59 und einen Euro-Schließzylinder 59, von dem ein Teil der Länge des Euro-Schließzylinders 59 im Adapter 5 aufgenommen ist. Der Adapter 5 ist somit über das Modul 55, das eine Innenkontur 56 aufweist, die der Außenkontur des Euro-Schließzylinders 59 entspricht, mit dem Euro-Schließzylinder 59 verbunden.

In gleicher Weise zeigt Fig. 22 einen Adapter 5 mit einem Modul 55 für einen UK Oval-Schließzylinder 61 und einen UK Oval-Schließzylinder 61 und Fig. 23 einen Adapter mit einem Modul 55 für ein Schweizer Rundprofil und einen Schweizer Rundprofil-Schließzylinder 62.

In Fig. 24 ist ein Adapter 5 mit einem Modul 55 für einen Skandinavischen Oval-Schließzylinder 63 zu sehen. Das Gehäuse 2 ist in dieser Figur mittels der Rastelemente 14 für die Gehäusebefestigung am Adapter 5 befestigt. Die Rundung des U-förmigen Adapters 5 weist in diesem Fall in die entgegengesetzte Richtung zu der Richtung, in der sie bei den vorherigen Figuren weist. Dies hängt mit den Bohrungen im Skandinavischen Oval-Schließzylinder 63 zusammen. Diese befinden sich, wenn der Schließzylinder 63 in einer Tür montiert ist, oberhalb der Öffnung für den Schlüssel 17. Da der Adapter 5 jedoch für alle Modultypen 55 gleich aufgebaut sein soll, müssen die Bohrungen 58 für den Skandinavischen Oval-Schließzylinder 63 im Adapter 5 zwischen dem Bereich für die Energiequelle 9 und dem kreisförmigen Bereich 46 liegen. Für die Montage am Skandinavischen Oval-Schließzylinder 63 muss der Adapter 5 und damit die Schlüsselbetätigungsvorrichtung 1 um 180° gedreht werden im Vergleich zu einer Montage an den anderen gezeigten Schließzylindern. Bei einer Montage an einer Tür oder dergleichen weist also im Falle eines Skandinavischen Oval-Schließzylinders 63 das Drehrad 4 nach unten (s. auch Fig. 25), bei den anderen gezeigten Schließzylindertypen hingegen nach oben.

Schließlich zeigt Fig. 27 eine schematische Darstellung einer Betätigungseinheit 100 für eine Schließvorrichtung, wie sie beispielsweise in der Form der voranstehend dargestellten Schlüsselbetätigungsvorrichtung 1 vorgesehen sein kann.

Die Betätigungseinheit 100 weist eine Betätigungsvorrichtung 101 mit einem Aktuator 102 und einem Schloss 103 auf. Das Schloss 103 kann zwischen einer Öffnungsstellung 104 und einer Schließstellung 105 hin- und hergeschaltet werden. Als Schloss 103 kann beispielsweise ein übliches Einsteckschloss vorgesehen sein, wie es in üblichen Türblättern eingesetzt werden kann. Das Schloss 103 kann diesbezüglich mit dem Schließzylinder 16 kombiniert werden, über den die Öffnungsstellung 104 beziehungsweise die Schließstellung 105 durch ein Verschieben eines nicht näher dargestellten Riegels und/oder einer nicht näher dargestellten Falle erzielbar ist. In diesem Fall kann in dem Schließzylinder 16 der Schlüssel 17 eingesteckt sein, dessen Drehung im Schließzylinder 16 über den Aktuator 6 erfolgt.

Die Betätigungsvorrichtung 101 weist eine Speichereinrichtung 102 auf, in der diverse Daten und/oder externe Parameter gespeichert werden können.

Der Aktuator 6 ist mit der Energiequelle 9 beispielsweise in Form einer Batterie verbunden. Die Energiequelle 9 ist mit einem Sensor 106 verbunden, über den beispielsweise der Ladezustand der Energiequelle 9 oder aber auch die abgegebene Energiemenge insgesamt und/oder pro Zeiteinheit der Energiequelle 9 erfasst und an eine Erfassungseinheit 107 weitergeleitet wird. Von der Erfassungseinheit 107 erfolgt eine Weitergabe der erfassten Daten an eine Auswerteeinheit 108, von der die erfassten Daten entweder direkt an die Betätigungsvorrichtung 101 und/oder an die Speichereinrichtung 102 übermittelt werden.

Über einen Sensor 109 werden Betriebsdaten des Aktuators 6 erfasst. Wesentliche Betriebsdaten können hier beispielsweise Drehmomentverlauf, Drehwiderstand, Stromaufnahme etc. sein. Über den Sensor 109 werden die Daten des Aktuators 6 an die Erfassungseinrichtung 107 und von dort an die Auswerteeinheit 108 weitergeleitet, die die Daten der Speichereinrichtung 102 und/oder der Betätigungsvorrichtung 101 übersendet.

Auch hinsichtlich des Schlosses 103 ist ein Sensor 110 vorgesehen, über den beispielsweise die Stellung des Schlosses, also die Öffnungsstellung 104 und die Schließstellung 105 erfasst werden. Es können aber auch bestimmte Zwischenstellungen zwischen der Offenstellung 104 und der Schließstellung 105 erfasst werden.

Es ist ein weiterer Sensor 111 vorgesehen, der der Erfassung von externen Parametern 112 dient, bei denen es sich um Parameter wie Temperatur, Uhrzeit, Jahreszeit oder dergleichen handelt. Der Sensor 111 übermittelt die aus diesen externen Parametern erhaltenen Daten an die Erfassungseinrichtung 107, die diese Daten an die Auswerteeinheit 108 und/oder an ein internes Netzwerk 113 mit einem Prozessor 114 weiterleitet. Über den Prozessor 114 werden die im internen Netzwerk 113 erfassten Daten der Auswerteeinheit 108 übermittelt, die die Daten wiederum für die Steuerung der Betätigungsvorrichtung 101 an die Betätigungsvorrichtung 101 weiterleitet. Ein ergänzender Sensor 115 kann vorgesehen sein, der Daten der Erfassungseinrichtung 107 empfängt und an das interne Netzwert 113 weiterleitet.

Über das interne Netzwerk 113 können insbesondere die Parameter 112 erfasst werden, so dass die Betätigungsvorrichtung 101 in Abhängigkeit der Parameter den zukünftigen Betrieb der Schließvorrichtung steuert. Neben den Parametern 112 können hierzu auch die Daten herangezogen werden, die über die Sensoren 106, 109 und 110 hinsichtlich des Betriebszustands der Betätigungsvorrichtung 101 in Verbindung mit dem Aktuator 6, der Energiequelle und/oder dem Schloss 103 erfasst sind.

Bei der Betätigungseinheit 100 ist somit vorgesehen, dass zum einen Daten der einzelnen Komponenten der Betätigungseinheit 100, insbesondere des Aktuators 6, des Schlosses 103, der Energiequelle 9 erfasst und über die Erfassungseinrichtung 107 der Auswerteeinrichtung 108 und schließlich der Betätigungsvorrichtung 101 zugeführt werden, nachdem die Datenzufuhr aggregiert, aufbereitet und/oder über die Auswerteeinrichtung 108 analysiert worden sind, um aus diesen Daten und/oder den ebenfalls erfassten externen Parametern 112 Betriebsparameter zu generieren, die für den zukünftigen Betrieb der Schließvorrichtung, insbesondere der Betätigungsvorrichtung 101 herangezogen werden. Die Daten und/oder Parameter werden hierbei bei Bedarf erfasst. Ergänzend oder alternativ können die Daten und/oder Parameter 112 auch in zeitlichen Intervallen regelmäßig erfasst und für eine Anpassung des Betriebszustands oder eines zu erwartenden Betriebszustands der Schließvorrichtung angepasst und verarbeitet werden.

Über das interne Netzwerk 113 besteht somit die Möglichkeit, dass auch externe, das heißt nicht von den Komponenten der Betätigungseinheit 100 beziehungsweise der Schließvorrichtung abhängige Daten erfasst werden. Im Zuge einer Verarbeitung der Daten und/oder Parameter mit einer künstlichen Intelligenz kann eine optimierte Steuerung der Betätigungsvorrichtung 101 erfolgen, so dass beispielsweise die Drehmomentabgabe des Aktuators 6 abhängig von den Parametern und/oder den Daten gesteuert wird. Hierbei kann auch der Aktuator 6 in Abhängigkeit der Energiequelle 9 angesteuert werden. Dies kann beispielsweise dazu genutzt werden, um den Inhalt der Energiequelle 9 auf einem nicht näher dargestellten Display qualitativ und/oder quantitativ darzustellen. Eine dabei erzeugte Anzeige kann dem Nutzer rechtzeitig die Anforderung anzeigen, dass ein Wechsel der Energiequelle 9 (Austausch von Batterien) oder ein Aufladen eines Akkumulators in der Energiequelle 9 erforderlich ist.

Die voranstehende Beschreibung bezieht sich auf eine Schlüsselbetätigungsvorrichtung. Die Erfindung ist aber nicht auf eine solche Schlüsselbetätigungsvorrichtung beschränkt, sondern bei jeder Schließvorrichtung mit einem Aktuator, beispielsweise in Form eines elektrischen Antriebs anwendbar. Die hiermit ermittelbaren Betriebsparameter können insbesondere für Wartungsaufgaben, wie Ersatz von Batterien, Aufladen von Akkumulatoren, ergänzte Schmierung von bewegten Bauteilen, Erhöhung oder Absenkung von Effektivströmen für den Aktuator, beispielsweise zur Einstellung seines Drehmoments genutzt werden. Insgesamt kann durch die Auswertung der internen Werte und Daten der Vorrichtung und der externen Parameter ein deutlich vergleichmässigter Energiebedarf und Energieverbrauch erzielt werden. Die Auswertung wird durch die Nutzung von künstlicher Intelligenz unterstützt, insbesondere durch die Auswertung einer Vielzahl von Daten, Werten und Parametern, die Rückschlüsse auf den aktuellen und zukünftigen Betriebszustand ermöglichen.

### Bezugszeichen

- 1: Schlüsselbetätigungsvorrichtung
- 2: Gehäuse
- 3: Bedienfläche
- 4: Drehrad
- 5: Adapter
- 6: Aktuator
- 7: Drehelement
- 8: Ausgangsritzel
- 9: Energiequelle
- 10: Führung Schraube
- 11: Führung Bolzen
- 12: Welle-Nabe-Verbindung
- 13: Getriebe
- 14: Rastelement (Adapter mit Gehäuse)
- 15: Platine
- 16: Schließzylinder
- 17: Schlüssel
- 18: erste Aufnahme
- 19: Halteschraube
- 20: Sicke
- 21: umlaufende Wandung
- 22: Raum
- 23: Schlüsselkopf
- 24: zweite Aufnahme
- 25: erster Teilbereich
- 26: zweiter Teilbereich
- 27: Schlüsselaufnahme
- 28: gemeinsamer Bereich
- 29: Wandung (Teilbereich)
- 30: freier Randbereich
- 31: Zahnkranz
- 32: Außenmantelfläche (umlaufende Wandung)
- 33: erstes Element
- 34: Hallsensor
- 35: Bohrung (Platine)
- 36: Aufnahme
- 37: zweites Element
- 38: Magnet
- 39: Getriebezahnrad
- 40: Schraube (Platine)
- 41: Öffnung (Aufnahme Schließzylinder)
- 42: Befestigungselement
- 43: Schraube (Adapter)
- 44: Bolzen (Adapter)
- 45: Bereich für Energiequelle
- 46: kreisförmiger Bereich
- 47: Batterie
- 48: Außenfläche (Schließzylinder)
- 49: Bohrung (Adapter)
- 50: Öffnung (Aufnahme Module)
- 51: Klebeeinrichtung
- 52: Anschlagfläche
- 53: Rastöffnung
- 54: Rasthaken
- 55: Modul
- 56: Innenkontur
- 57: Anschlagelement
- 58: Bohrung (Modul)
- 59: Euro-Schließzylinder
- 60: Oberfläche zur Ausrichtung
- 61: UK Oval-Schließzylinder
- 62: Schweizer Rundprofil-Schließzylinder
- 63: Skandinavischer Oval-Schließzylinder
- 64: Stirnfläche (Schließzylinder)
- 65: Aktivierungselement
- 66: Taster
- 100: Betätigungseinheit
- 101: Betätigungsvorrichtung
- 102: Speichereinrichtung
- 103: Schloss
- 104: Öffnungsstellung
- 105: Schließstellung
- 106: Sensor
- 107: Erfassungseinrichtung
- 108: Auswerteeinrichtung
- 109: Sensor
- 110: Sensor
- 111: Sensor
- 112: Parameter
- 113: Netzwerk
- 114: Prozessor
- 115: Sensor

## Patentansprüche

1. Verfahren zum Betrieb einer Schließvorrichtung für die Verriegelung einer Tür, einer Klappe, eines Fensters oder eines Tores in einer Schließstellung, wobei die Schließvorrichtung ein Schloss (103) und eine mittelbar oder unmittelbar mit dem Schloss (103) verbundene Betätigungsvorrichtung (101) mit einem elektrischen Aktuator (6) aufweist, mit dem eine translatorisch oder rotatorisch bewegbare Steuereinrichtung, beispielsweise für das Schloss (103), insbesondere zur Bewegung einer Falle und/oder eines Riegels zwischen einer Öffnungsstellung und einer oder mehreren Schließstellung bzw. Schließstellungen verstellbar ist, wobei Daten über einen Betriebszustand der Betätigungsvorrichtung (101), wie beispielsweise Energieaufnahme, Drehmomentabgabe, Drehwiderstand, Energievorrat, Position der Betätigungsvorrichtung (101) und/oder des Aktuators (6) zwischen der Schließstellung und der Öffnungsstellung, insbesondere Abstand zu einer Endposition des Aktuators (6) bzw. zur Schließstellung oder Öffnungsstellung des Schlosses (103), und/oder externe Parameter, wie Temperatur, Uhrzeit, Jahreszeit oder dergleichen über eine Erfassungseinrichtung (107), insbesondere zumindest einem Sensor (106, 109, 110, 111, 115) erfasst, aggregiert, aufbereitet und/oder über eine Auswerteeinrichtung (108) analysiert werden, um aus diesen Daten und/oder externen Parametern (112) für den zukünftigen Betrieb der Schließvorrichtung, insbesondere der Betätigungsvorrichtung (101) vorgesehene Betriebsparameter zu generieren und diese Betriebsparameter bei Bedarf und/oder in zeitlichen Intervallen regelmäßig an den Betriebszustand oder einen zu erwartenden Betriebszustand der Schließvorrichtung anzupassen.

2. Verfahren nach Anspruch 1,
**dadurch gekennzeichnet,**
**dass** eine Datenerfassung, eine Datenauswertung dezentral in Entstehungsbereichen der Daten und/oder Parameter (112) innerhalb eines bevorzugt internen Netzwerks (113) der Schließvorrichtung, insbesondere der Betätigungsvorrichtung (101) ausgeführt wird.

3. Verfahren nach Anspruch 1 oder 2,
**dadurch gekennzeichnet,**
**dass** die Daten und/oder Parameter zumindest temporär in einer Speichereinrichtung (102) der Schließvorrichtung, bevorzugt der Betätigungsvorrichtung (101) abgelegt werden und über die Speichereinrichtung (102) auf externe Werte zugegriffenen wird, um basierend auf diesen externen Werten eine hinsichtlich der Daten und/oder Parameter (112) optimierte Steuerung des Aktuators (6) auszuführen.

4. Verfahren nach einem der Ansprüche 1 bis 3,
**dadurch gekennzeichnet,**
**dass** dem Aktuator (6) eine, über einem Äquivalent eines Maximalwerts des Drehwiderstands erhöhte elektrischen Energie zugeführt wird, wenn die Auswerteeinrichtung (108), insbesondere in Kombination mit der Speichereinrichtung (102) erkennt, dass der Aktuator (6) nach einem bestimmten Zeitintervall nicht auf eine Drehmomentanforderung zum bestimmungsgemäßen Antrieb des Drehelements (7) zurückfällt, die unter dem Maximalwert des Drehwiderstands liegt.

5. Verfahren nach Anspruch 4,
**dadurch gekennzeichnet,**
**dass** der Maximalwert des Drehwiderstands in Zeitintervallen und/oder nach einer Anzahl von Aktivierungen des Aktuators (6) basierend auf gemessenen Drehmomentwerten des Aktuators (6) und/oder externen Werten eingestellt wird.

6. Verfahren nach einem der Ansprüche 4 oder 5,
**dadurch gekennzeichnet,**
**dass** der Maximalwert des Drehwiderstands in Abhängigkeit der Stellung einer Schlüsselaufnahme (27) relativ zu einem Endanschlag der Schlüsselaufnahme (27) eingestellt wird, wobei der Endanschlag der Schlüsselaufnahme (27) durch eine Stellung eines Riegels und/oder einer Falle des Schlosses (103) bestimmt wird.

7. Verfahren nach einem der Ansprüche 1 bis 6,
**dadurch gekennzeichnet,**
**dass** über eine Vorrichtung mit zwei korrespondierenden Elementen (33, 37) die Position der Betätigungsvorrichtung hinsichtlich eines Winkelabstands zur Endposition des Aktuators bzw. zur Schließstellung oder Öffnungsstellung des Schlosses (103) dadurch bestimmt wird, dass ein erstes Element (33) stationär im oder am Schloss (103) angeordnet wird und ein zweites, relativ zum ersten Element (33) bewegbares und mittelbar oder unmittelbar an der Betätigungsvorrichtung angeordnetes Element (37) am ersten Element (33) vorbeigeführt wird und einen elektromechanischen und/oder elektromagnetischen Impuls auslöst, der hinsichtlich der Position der Betätigungsvorrichtung (101) relativ zum Schloss (103) ausgewertet wird, wobei eine statische Gegenüberstellung der beiden Elemente (33, 37) als Impuls erfasst wird, die eine bestimmte Position der Betätigungsvorrichtung in einer Winkelstellung relativ zu einem stationären Element im oder am Schloss (103) repräsentiert und ein Signal zur Aktivierung des Aktuators (6) erzeugt, so dass der Aktuator (6) über einen bestimmten Winkel bewegt wird.

8. Verfahren nach Anspruch 7,
**dadurch gekennzeichnet,**
**dass** die miteinander korrespondierenden Elemente (33, 37) als Kombination von Hallsensoren (34) und Magneten (38) und/oder Kombination von Mikroschaltern und Auslösern ausgebildet werden.

9. Verfahren nach Anspruch 7 oder 8,
**dadurch gekennzeichnet,**
**dass** die auf einer Kreisbahn angeordneten ersten Elemente (33), insbesondere die Hallsensoren (34) in bestimmten Winkelabständen zueinander angeordnet werden und die auf einer Kreisbahn angeordneten zweiten Elemente (37), insbesondere die Magnete (38) in bestimmten Winkelabständen zueinander angeordnet werden und dass die Winkelabstände auf einer der beiden und/oder den beiden Kreisbahnen gleich ausgebildet werden.

10. Verfahren nach einem der Ansprüche 7 bis 9,
**dadurch gekennzeichnet,**
**dass** die Anzahl der ersten Elemente (33) zur Anzahl der zweiten Elemente (37) unterschiedlich ist und/oder dass die Winkelabstände der ersten Elemente (33) zu den Winkelabständen der zweiten Elemente (37) unterschiedlich sind.

11. Verfahren nach einem der Ansprüche 7 bis 10,
**dadurch gekennzeichnet,**
**dass** das zweite Element (37) mit zwei Magneten (38) oder Mikroschaltern, die versetzt zueinander auf einer Kreisbahn angeordnet werden an zwei Hallsensoren (34) oder Auslösern vorbeigeführt werden, die stationär im oder am Schloss versetzt zueinander angeordnet werden.

12. Verfahren nach einem der Ansprüche 1 bis 11,
**dadurch gekennzeichnet,**
**dass** über einen Sensor ein Schließ- bzw. Öffnungszustand der Tür, der Klappe, des Fensters oder des Tores in Relation zu einer Türzarge, einer Klappenhalterung, eines Fensterrahmens oder einer Torzarge erfasst und drahtlos an die Erfassungseinrichtung übermittelt wird.

13. Schließvorrichtung für die Verrieglung einer Tür, einer Klappe, eines Fensters oder eines Tores, mit einem Schloss (103) und einer mittelbar oder unmittelbar mit dem Schloss (103) verbundenen, einen Aktuator (6) aufweisenden Betätigungsvorrichtung (101), wobei das Schloss (103) mit dem Aktuator (6) zwischen einer Schließstellung und einer Öffnungsstellung verstellbar ist, wobei die Betätigungsvorrichtung (101) mit dem Aktuator (6) und mit einer Erfassungseinrichtung (107) für Daten eines Betriebszustands der Betätigungsvorrichtung (101), insbesondere Energieaufnahme, Drehmomentabgabe, Drehwiderstand, Energievorrat, Position der Betätigungsvorrichtung (101) und/oder des Aktuators (6), insbesondere Abstand zu einer Endposition des Aktuators (6) bzw. zur Schließstellung oder Öffnungsstellung des Schlosses (103) und/oder für externe Parameter, wie Temperatur, Uhrzeit, Jahreszeit oder dergleichen ausgebildet ist und wobei die Erfassungseinrichtung (107) mit einer Auswerteeinrichtung (108) ausgebildet ist, die aus den Daten und externen Parametern bei Bedarf und/oder in regelmäßigen zeitlichen Intervallen Betriebsparameter für den zukünftigen Betrieb der Schließvorrichtung und/oder des Schlosses (103) generiert.

14. Schließvorrichtung nach Anspruch 13,
**dadurch gekennzeichnet,**
**dass** die Erfassungseinrichtung (107) zumindest einen Sensor (106, 109, 110, 111, 115) zur Erfassung der Daten und/oder der Parameter (112) aufweist.

15. Schließvorrichtung nach Anspruch 13 oder 14,
**dadurch gekennzeichnet,**
**dass** eine Speichereinrichtung (102) vorgesehen ist, die mit dem Sensor (106, 109, 110, 111, 115) und/oder der Auswerteeinrichtung (108) verbunden und zur Speicherung der Daten und/oder Parameter (112) ausgebildet ist.

16. Schließvorrichtung nach Anspruch 15,
**dadurch gekennzeichnet,**
**dass** in der Speichereinrichtung (102) gemessene und/oder bestimmte Werte von Drehmoment, Energieaufnahme, Drehwiderstand, Temperatur, Uhrzeit, Jahreszeit, relative Stellung des Aktuators (6) und/oder des Schlosses (103) zu einem Anschlag in der Öffnungs- oder Schließstellung des Schlosses (103) abgelegt sind und dass mittels der Auswerteeinrichtung (108) zur Steuerung des Aktuators (6) die in der Speichereinrichtung (102) abgelegten, gemessenen und/oder bestimmten Werte, wie Drehmoment, Energieaufnahme, Drehwiderstand, Temperatur, Uhrzeit, Jahreszeit, relative Stellung des Aktuators (6) und/oder des Schlosses (103) zu einem Anschlag in der Öffnungs- oder Schließstellung des Schlosses (103) abrufbar und zur Aktivierung und/oder zur Steuerung des Aktuators (6) und/oder Betätigungsvorrichtung (101) übertragbar sind.

17. Schließvorrichtung nach Anspruch 15 oder 16,
**dadurch gekennzeichnet,**
**dass** eine Schnittstelle vorgesehen ist, über die die Speichereinrichtung (102) auf externe Werte zugreift, um basierend auf diesen externen Werten eine optimierte Steuerung, insbesondere Energieversorgung des Aktuators (6) auszuführen.

18. Schließvorrichtung nach einem der Ansprüche 13 bis 17,
**dadurch gekennzeichnet,**
**dass** die Betätigungsvorrichtung (101) und/oder die Erfassungseinrichtung (107) zumindest temporär mit einem, insbesondere internen Netzwerk (113) verbunden ist, um sich verändernde Daten und/oder Parameter (112) zu erfassen und hinsichtlich einer Anpassung der Betriebsparameter anzupassen.

19. Schließvorrichtung nach einem der Ansprüche 13 bis 18,
**dadurch gekennzeichnet,**
**dass** eine Vorrichtung mit zwei korrespondierenden Elementen (33, 37) zur Erfassung einer Position der Betätigungsvorrichtung (101) hinsichtlich eines Winkelabstands zur Endposition des Aktuators (6) bzw. zur Schließstellung oder Öffnungsstellung des Schlosses (103) vorgesehen ist, wobei ein erstes Element (33) stationär im oder am Schloss (103) und/oder am Aktuator (6) angeordnet ist und ein zweites, relativ zum ersten Element (33) bewegbares und mittelbar oder unmittelbar an der Betätigungsvorrichtung angeordnetes Element (37) am ersten Element (33) bewegbar geführt ist und einen elektromechanischen und/oder elektromagnetischen Impuls auslöst, der hinsichtlich der Position der Betätigungsvorrichtung (101) relativ zum Schloss (103) und/oder zum Aktuator (6) ausgewertet wird, wobei eine statische Gegenüberstellung der beiden Elemente (33, 37) als Impuls erfassbar ist, die eine bestimmte Position der Betätigungsvorrichtung (101) in einer Winkelstellung relativ zu einem stationären Element im oder am Schloss (103) oder im oder am Aktuator (6) repräsentiert und ein Signal zur Aktivierung des Aktuators (6) erzeugt, so dass der Aktuator (6) über einen bestimmten Winkel bewegt wird.

20. Schließvorrichtung nach Anspruch 19,
**dadurch gekennzeichnet,**
**dass** die miteinander korrespondierenden Elemente (33, 37) elektromagnetisch und/oder elektromechanisch ausgebildet sind.

21. Schließvorrichtung nach Anspruch 19 oder 20,
**dadurch gekennzeichnet,**
**dass** die miteinander korrespondierenden Elemente (33, 37) als Kombinationen von Hallsensoren (34) und Magneten (38) und/oder als Kombination von Mikroschaltern und Auslösern ausgebildet sind.

## Geänderte Patentansprüche

### Geänderte Patentansprüche gemäss Regel 137(2) EPÜ.

1. Verfahren zum Betrieb einer Schließvorrichtung für die Verriegelung einer Tür, einer Klappe, eines Fensters oder eines Tores in einer Schließstellung, wobei die Schließvorrichtung ein Schloss (103) und eine mittelbar oder unmittelbar mit dem Schloss (103) verbundene Betätigungsvorrichtung (101) mit einem elektrischen Aktuator (6) aufweist, mit dem eine translatorisch oder rotatorisch bewegbare Steuereinrichtung, beispielsweise für das Schloss (103), insbesondere zur Bewegung einer Falle und/oder eines Riegels zwischen einer Öffnungsstellung und einer oder mehreren Schließstellung bzw. Schließstellungen verstellbar ist, wobei Daten über einen Betriebszustand der Betätigungsvorrichtung (101), wie beispielsweise Energieaufnahme, Drehmomentabgabe, Drehwiderstand, Energievorrat, Position der Betätigungsvorrichtung (101) und/oder des Aktuators (6) zwischen der Schließstellung und der Öffnungsstellung, insbesondere Abstand zu einer Endposition des Aktuators (6) bzw. zur Schließstellung oder Öffnungsstellung des Schlosses (103), und externe Parameter, wie Temperatur, Uhrzeit, Jahreszeit oder dergleichen über eine Erfassungseinrichtung (107), insbesondere zumindest einem Sensor (106, 109, 110, 111, 115) erfasst, aggregiert, aufbereitet und/oder über eine Auswerteeinrichtung (108) analysiert werden, um aus diesen Daten und/oder externen Parametern (112) für den zukünftigen Betrieb der Schließvorrichtung, insbesondere der Betätigungsvorrichtung (101) vorgesehene Betriebsparameter zu generieren und diese Betriebsparameter bei Bedarf und/oder in zeitlichen Intervallen regelmäßig an den Betriebszustand oder einen zu erwartenden Betriebszustand der Schließvorrichtung anzupassen.

2. Verfahren nach Anspruch 1,
**dadurch gekennzeichnet,**
**dass** eine Datenerfassung und eine Datenauswertung dezentral in Entstehungsbereichen der Daten und/oder Parameter (112) innerhalb eines bevorzugt internen Netzwerks (113) der Schließvorrichtung, insbesondere der Betätigungsvorrichtung (101) ausgeführt wird.

3. Verfahren nach Anspruch 1 oder 2,
**dadurch gekennzeichnet,**
**dass** die Daten und/oder Parameter zumindest temporär in einer Speichereinrichtung (102) der Schließvorrichtung, bevorzugt der Betätigungsvorrichtung (101) abgelegt werden und über die Speichereinrichtung (102) auf externe Werte zugegriffenen wird, um basierend auf diesen externen Werten eine hinsichtlich der Daten und/oder Parameter (112) optimierte Steuerung des Aktuators (6) auszuführen.

4. Verfahren nach einem der Ansprüche 1 bis 3,
**dadurch gekennzeichnet,**
**dass** dem Aktuator (6) eine, über einem Äquivalent eines Maximalwerts des Drehwiderstands erhöhte elektrischen Energie zugeführt wird, wenn die Auswerteeinrichtung (108), insbesondere in Kombination mit der Speichereinrichtung (102) erkennt, dass der Aktuator (6) nach einem bestimmten Zeitintervall nicht auf eine Drehmomentanforderung zum bestimmungsgemäßen Antrieb des Drehelements (7) zurückfällt, die unter dem Maximalwert des Drehwiderstands liegt.

5. Verfahren nach Anspruch 4,
**dadurch gekennzeichnet,**
**dass** der Maximalwert des Drehwiderstands in Zeitintervallen und/oder nach einer Anzahl von Aktivierungen des Aktuators (6) basierend auf gemessenen Drehmomentwerten des Aktuators (6) und/oder externen Werten eingestellt wird.

6. Verfahren nach einem der Ansprüche 4 oder 5,
**dadurch gekennzeichnet,**
**dass** der Maximalwert des Drehwiderstands in Abhängigkeit der Stellung einer Schlüsselaufnahme (27) relativ zu einem Endanschlag der Schlüsselaufnahme (27) eingestellt wird, wobei der Endanschlag der Schlüsselaufnahme (27) durch eine Stellung eines Riegels und/oder einer Falle des Schlosses (103) bestimmt wird.

7. Verfahren nach einem der Ansprüche 1 bis 6,
**dadurch gekennzeichnet,**
**dass** über eine Vorrichtung mit zwei korrespondierenden Elementen (33, 37) die Position der Betätigungsvorrichtung hinsichtlich eines Winkelabstands zur Endposition des Aktuators bzw. zur Schließstellung oder Öffnungsstellung des Schlosses (103) dadurch bestimmt wird, dass ein erstes Element (33) stationär im oder am Schloss (103) angeordnet wird und ein zweites, relativ zum ersten Element (33) bewegbares und mittelbar oder unmittelbar an der Betätigungsvorrichtung angeordnetes Element (37) am ersten Element (33) vorbeigeführt wird und einen elektromechanischen und/oder elektromagnetischen Impuls auslöst, der hinsichtlich der Position der Betätigungsvorrichtung (101) relativ zum Schloss (103) ausgewertet wird, wobei eine statische Gegenüberstellung der beiden Elemente (33, 37) als Impuls erfasst wird, die eine bestimmte Position der Betätigungsvorrichtung in einer Winkelstellung relativ zu einem stationären Element im oder am Schloss (103) repräsentiert und ein Signal zur Aktivierung des Aktuators (6) erzeugt, so dass der Aktuator (6) über einen bestimmten Winkel bewegt wird.

8. Verfahren nach Anspruch 7,
**dadurch gekennzeichnet,**
**dass** die miteinander korrespondierenden Elemente (33, 37) als Kombination von Hallsensoren (34) und Magneten (38) und/oder Kombination von Mikroschaltern und Auslösern ausgebildet werden.

9. Verfahren nach Anspruch 7 oder 8,
**dadurch gekennzeichnet,**
**dass** die auf einer Kreisbahn angeordneten ersten Elemente (33), insbesondere die Hallsensoren (34) in bestimmten Winkelabständen zueinander angeordnet werden und die auf einer Kreisbahn angeordneten zweiten Elemente (37), insbesondere die Magnete (38) in bestimmten Winkelabständen zueinander angeordnet werden und dass die Winkelabstände auf einer der beiden und/oder den beiden Kreisbahnen gleich ausgebildet werden.

10. Verfahren nach einem der Ansprüche 7 bis 9,
**dadurch gekennzeichnet,**
**dass** die Anzahl der ersten Elemente (33) zur Anzahl der zweiten Elemente (37) unterschiedlich ist und/oder dass die Winkelabstände der ersten Elemente (33) zu den Winkelabständen der zweiten Elemente (37) unterschiedlich sind.

11. Verfahren nach einem der Ansprüche 7 bis 10,
**dadurch gekennzeichnet,**
**dass** das zweite Element (37) mit zwei Magneten (38) oder Mikroschaltern, die versetzt zueinander auf einer Kreisbahn angeordnet werden an zwei Hallsensoren (34) oder Auslösern vorbeigeführt werden, die stationär im oder am Schloss versetzt zueinander angeordnet werden.

12. Verfahren nach einem der Ansprüche 1 bis 11,
**dadurch gekennzeichnet,**
**dass** über einen Sensor ein Schließ- bzw. Öffnungszustand der Tür, der Klappe, des Fensters oder des Tores in Relation zu einer Türzarge, einer Klappenhalterung, eines Fensterrahmens oder einer Torzarge erfasst und drahtlos an die Erfassungseinrichtung übermittelt wird.

13. Schließvorrichtung für die Verrieglung einer Tür, einer Klappe, eines Fensters oder eines Tores, mit einem Schloss (103) und einer mittelbar oder unmittelbar mit dem Schloss (103) verbundenen, einen Aktuator (6) aufweisenden Betätigungsvorrichtung (101), wobei das Schloss (103) mit dem Aktuator (6) zwischen einer Schließstellung und einer Öffnungsstellung verstellbar ist, wobei die Betätigungsvorrichtung (101) mit dem Aktuator (6) und mit einer Erfassungseinrichtung (107) für Daten eines Betriebszustands der Betätigungsvorrichtung (101), insbesondere Energieaufnahme, Drehmomentabgabe, Drehwiderstand, Energievorrat, Position der Betätigungsvorrichtung (101) und/oder des Aktuators (6), insbesondere Abstand zu einer Endposition des Aktuators (6) bzw. zur Schließstellung oder Öffnungsstellung des Schlosses (103) und für externe Parameter, wie Temperatur, Uhrzeit, Jahreszeit oder dergleichen ausgebildet ist und wobei die Erfassungseinrichtung (107) mit einer Auswerteeinrichtung (108) ausgebildet ist, die aus den Daten und externen Parametern bei Bedarf und/oder in regelmäßigen zeitlichen Intervallen Betriebsparameter für den zukünftigen Betrieb der Schließvorrichtung und/oder des Schlosses (103) generiert.

14. Schließvorrichtung nach Anspruch 13,
**dadurch gekennzeichnet,**
**dass** die Erfassungseinrichtung (107) zumindest einen Sensor (106, 109, 110, 111, 115) zur Erfassung der Daten und/oder der Parameter (112) aufweist.

15. Schließvorrichtung nach Anspruch 13 oder 14,
**dadurch gekennzeichnet,**
**dass** eine Speichereinrichtung (102) vorgesehen ist, die mit dem Sensor (106, 109, 110, 111, 115) und/oder der Auswerteeinrichtung (108) verbunden und zur Speicherung der Daten und/oder Parameter (112) ausgebildet ist.

16. Schließvorrichtung nach Anspruch 15,
**dadurch gekennzeichnet,**
**dass** in der Speichereinrichtung (102) gemessene und/oder bestimmte Werte von Drehmoment, Energieaufnahme, Drehwiderstand, Temperatur, Uhrzeit, Jahreszeit, relative Stellung des Aktuators (6) und/oder des Schlosses (103) zu einem Anschlag in der Öffnungs- oder Schließstellung des Schlosses (103) abgelegt sind und dass mittels der Auswerteeinrichtung (108) zur Steuerung des Aktuators (6) die in der Speichereinrichtung (102) abgelegten, gemessenen und/oder bestimmten Werte, wie Drehmoment, Energieaufnahme, Drehwiderstand, Temperatur, Uhrzeit, Jahreszeit, relative Stellung des Aktuators (6) und/oder des Schlosses (103) zu einem Anschlag in der Öffnungs- oder Schließstellung des Schlosses (103) abrufbar und zur Aktivierung und/oder zur Steuerung des Aktuators (6) und/oder Betätigungsvorrichtung (101) übertragbar sind.

17. Schließvorrichtung nach Anspruch 15 oder 16,
**dadurch gekennzeichnet,**
**dass** eine Schnittstelle vorgesehen ist, über die die Speichereinrichtung (102) auf externe Werte zugreift, um basierend auf diesen externen Werten eine optimierte Steuerung, insbesondere Energieversorgung des Aktuators (6) auszuführen.

18. Schließvorrichtung nach einem der Ansprüche 13 bis 17,
**dadurch gekennzeichnet,**
**dass** die Betätigungsvorrichtung (101) und/oder die Erfassungseinrichtung (107) zumindest temporär mit einem, insbesondere internen Netzwerk (113) verbunden ist, um sich verändernde Daten und/oder Parameter (112) zu erfassen und hinsichtlich einer Anpassung der Betriebsparameter anzupassen.

19. Schließvorrichtung nach einem der Ansprüche 13 bis 18,
**dadurch gekennzeichnet,**
**dass** eine Vorrichtung mit zwei korrespondierenden Elementen (33, 37) zur Erfassung einer Position der Betätigungsvorrichtung (101) hinsichtlich eines Winkelabstands zur Endposition des Aktuators (6) bzw. zur Schließstellung oder Öffnungsstellung des Schlosses (103) vorgesehen ist, wobei ein erstes Element (33) stationär im oder am Schloss (103) und/oder am Aktuator (6) angeordnet ist und ein zweites, relativ zum ersten Element (33) bewegbares und mittelbar oder unmittelbar an der Betätigungsvorrichtung angeordnetes Element (37) am ersten Element (33) bewegbar geführt ist und einen elektromechanischen und/oder elektromagnetischen Impuls auslöst, der hinsichtlich der Position der Betätigungsvorrichtung (101) relativ zum Schloss (103) und/oder zum Aktuator (6) ausgewertet wird, wobei eine statische Gegenüberstellung der beiden Elemente (33, 37) als Impuls erfassbar ist, die eine bestimmte Position der Betätigungsvorrichtung (101) in einer Winkelstellung relativ zu einem stationären Element im oder am Schloss (103) oder im oder am Aktuator (6) repräsentiert und ein Signal zur Aktivierung des Aktuators (6) erzeugt, so dass der Aktuator (6) über einen bestimmten Winkel bewegt wird.

20. Schließvorrichtung nach Anspruch 19,
**dadurch gekennzeichnet,**
**dass** die miteinander korrespondierenden Elemente (33, 37) elektromagnetisch und/oder elektromechanisch ausgebildet sind.

21. Schließvorrichtung nach Anspruch 19 oder 20,
**dadurch gekennzeichnet,**
**dass** die miteinander korrespondierenden Elemente (33, 37) als Kombinationen von Hallsensoren (34) und Magneten (38) und/oder als Kombination von Mikroschaltern und Auslösern ausgebildet sind.
